# EUROPÄISCHE PATENTSCHRIFT

(11) **EP 0 912 791 B1**
(45) Veröffentlichungstag und Bekanntmachung des Hinweises auf die Patenterteilung: **11.10.2000**
(21) Anmeldenummer: 97927167.3
(22) Anmeldetag: 10.06.1997
(51) Int. Cl.: D06F 95/00

(54) **VERFAHREN UND EINRICHTUNG ZUM ENTLADEN VON WÄSCHESTÜCKEN AUS EINER BEARBEITUNGSMASCHINE**
METHOD AND DEVICE FOR UNLOADING ITEMS OF WASHING FROM A TREATMENT MACHINE
PROCEDE ET DISPOSITIF POUR SORTIR DU LINGE D'UNE MACHINE DE TRAITEMENT

(30) Priorität: 27.06.1996 DE 19625707
(43) Veröffentlichungstag der Anmeldung: 06.05.1999
(73) Patentinhaber: Engel, Gerhard, 74363 Güglingen (DE)
(72) Erfinder: Engel, Gerhard, 74363 Güglingen (DE)
(74) Vertreter: Kastner, Hermann, Dipl.-Ing., Patentanwalt
(86) Internationale Anmeldenummer: EP9703017
(87) Internationale Veröffentlichungsnummer: WO9800598

(56) Entgegenhaltungen:
- EP-A- 0 343 096
- DE-A- 1 915 990
- GB-A- 467 594
- US-A- 5 060 399

## Beschreibung

Beim Waschen oder Reinigen von Wäschestücken der unterschiedlichsten Art folgen auf den Wasch- oder Reinigungsvorgang meist noch mehrere Bearbeitunsgänge, wie z.B. Schleudern, Trocknen, Bügeln, Stapeln und dergleichen. Das gilt auch für Wäschestücke, die nach dem Waschen in einer Trockenpresse ausgepreßt werden, wonach der sehr kompakte Preßkuchen erst aufgelockert werden muß, ehe die Wäschestücke weiterbehandelt werden können.

Unter Wäschestücken werden hier alle Arten von textilen und nichttextilen Gegenständen verstanden, die gewaschen, gereinigt, geschleudert, getrocknet und sonst wie weiterbehandelt werden, wie z.B. Leibwäsche, Hemden, Hosen, Kleider, Kittel, Schürzen, Bettwäsche, aber auch Putzlappen, Mops, Gummihandschuhe, Schonbezüge aus Kunststoff und dergleichen.

Bei jedem der oben genannten Bearbeitungsstationen müssen die Wäschestücke nach Abschluß des betreffenden Bearbeitungsvorganges aus der Maschine herausgenommen werden, d.h. die Maschine muß entladen werden, damit die Wäschestücke zur nächsten Berbeitungsstation transportiert werden können. Dazu werden die Wäschestücke im allgemeinen von Hand aus der betreffenden Bearbeitungsmaschine herausgenommen und in einen Transportbehälter eingelegt oder auf eine Transporteinrichtung aufgelegt und damit zur nächsten Bearbeitungsstation transportiert. Das ist verhältnismäßig umständlich und zeitaufwendig und erfordert aufwendige Transportmittel und Transporteinrichtungen, die überdies störungs- und verschleißanfällig sind und einen entsprechend hohen Wartungsaufwand erfordern. Beim Verarbeiten nachgiebiger Wäschestücke, z.B. von Leibwäsche aus Baumwolle, tritt beim Schleudern häufig noch ein zusätzlicher Nachteil auf, indem bei hohen Schleuderdrehzahlen von den unmittelbar an der perforierten Umfangswand der Arbeitstrommel anliegenden Wäschestücken Teilbereiche in die düsenförmigen Perforierungen hineingedrückt werden und zum Teil sogar aus diesen nach außen austreten und sich außerhalb der Perforierung wieder entspannen, d.h. etwas aufquellen. Das Entladen solcher Wäschestücke erfordert einen zusätzlichen verhältnismäßig großen Kraftaufwand für das Bedienungspersonal und erhöht den Zeitaufwand beträchtlich. Diese Umstände behindern einen automatischen Übergang von der Schleudermaschine zur nächstfolgenden Bearbeitungsmaschine.

Es wurde schon versucht, das Herauslösen der Wäschestücke aus der Schleudermaschine dadurch zu automatisieren, daß man die Schleudertrommel nur mit verhältnismäßig niedriger Schleuderdrehzahl betreibt, so daß die Wäschestücke sich an der Trommelwand nicht so stark festsetzen. Zum Entladen der Schleudertrommel wird die Schleudermaschine zur stirnseitigen Entladeöffnung hin gekippt und die Schleudertrommel entweder ständig in einer Richtung oder in beiden Richtungen hin- und hergedreht, und zwar mit niedrigerer Drehzahl, um die Wäschestücke abzulösen, so daß sie dann durch die nach unten geneigte Entladeöffnung hinausfallen können. Das erfordert aber einen sehr hohen Bauaufwand für die Schleudermaschine und den Schwenkmechanismus. Die Anschlußleitungen müssen alle flexibel ausgeführt werden. Der Platzbedarf einer solchen Schleudermaschine ist größer als bei feststehender Schleudermaschine.

Beim Reinigen von Wäschestücken, d.h. beim 'Waschen' der Wäschestücke in einer Reinigungsflüssigkeit, die im folgenden als Reinigungsmittel bezeichnet wird, werden die Wäschestücke in einer Reinigungsmaschine behandelt, die ähnlich einer Waschmaschine oder einer Waschschleudermaschine aufgebaut ist, bei der also das Trommelgehäuse für den Reinigungsbetrieb flüssigkeitsdicht abgeschlossen werden kann. Nach Beendigung des Reinigungsvorganges wird das Reinigungsmittel abgezogen. Die Wäschestücke sind aber noch mit einem erheblichen Anteil des Reinigungsmittels getränkt. Da dieses Reinigungsmittel und seine Dämpfe gesundheitsschädlich sind, muß das Reinigungsmittel erste vollständig aus den Wäschestücken entfernt werden, ehe die Reinigungsmaschine gehöffnet werden darf und die Wäschestücke herausgenommen und zur weiteren Bearbeitung anderen Stationen zugeführt werden können. Im allgemeinen wird ein Teil des verbliebenen Reinigungsmittels durch einen Schleudervorgang entfernt. Dabei kann aber wegen der der Knitterempfindlichkeit mancher Arten der Wäschestücke die Schleuderdrehzahl nicht sehr hoch gewählt werden. Der danach immer noch vorhandene Anteil des Reinigungsmittels wird durch einen Trocknungsvorgang entfernt, indem ein Umluftstrom durch die Reinigungsmaschine hindurchgeleitet wird, dem in einem nachgeschalteten Kondensator und/oder einem Absorbtionsfilter die flüssigen und dampfförmigen Anteile des Reinigungsmittels entzogen werden.

Da die Reinigungsmaschine in der Hauptsache dem Reinigen der Wäschestücke in einem Flüssigkeitsbad, dem Reinigungsmittel, dient, ist sie, ähnlich einer Waschmaschine, sehr kompakt gebaut, d.h. die Arbeitstrommel und das Trommelgehäuse haben ein verhältnismäßig kleines Hohlraumvolumen, damit für einen Reinigungsvorgang nicht eine große Menge des Reinigungsmittels eingesetzt werden muß. Für das an den Schleudervorgang anschließende Trocknen der Wäschestücke ist das kleine Hohlraumvolumen der Arbeitstrommel von Nachteil, weil sich darin die Wäschestücke nur wenig auflockern können. Dementsprechend ist die Trocknungsphase in der Reinigungstrommel sehr lang, und zwar im allgemeinen deutlich länger als die Reinigungsphase. Außerdem ist auch nach dem vollständigen Entfernen des Reinigungsmittels das Entladen der Reinigungsmaschine erschwert, weil die Wäschestücke in ihrem nun aufgelockerten Zustand, den Innenraum der Arbeitstrommel weitestgehend ausfüllen.

Der Erfindung liegt die Aufgabe zugrunde, Verfahren und Einrichtungen anzugeben, bei denen nach Abschluß eines Bearbeitungsvorganges das Entladen der Wäschestücke aus der betreffenden Bearbeitungsmaschine leichter und einfacher als bisher möglich ist. Diese Aufgabe wird durch die in Anspruch 1, 2, 3 oder 4 angegebenen Verfahren für die dort angegebenen Bearbeitungsmaschinen und durch die in den Ansprüchen 9, 10, 11 bzw. 12 angegebenen Einrichtungen gelöst.

Dadurch, daß bei dem Wasch- oder Waschschleuderdverfahren gemäß Anspruch 1 nach der Beendigung des Schleudervorganges die Arbeitstrommel auf eine Drehzahl eingestellt wird, die niedriger als die Schleuderdrehzahl ist, die aber noch immer so hoch ist, daß die von ihr an den Wäschestücken bewirkte Fliehkraft um ein gewisses Maß größer als die Erdanziehungskraft ist, liegen die Wäschestücke bei ihrem Umlauf weitehin an der Umfangswand der Arbeitstrommel an. Deshalb kann die Tür der stirnseitigen Entladeöffnung geöffnet werden, ohne daß die Wäschestücke aus der Entladeöffnung herausfallen. Dadurch kann auch ohne eine Störung durch Wäschestücke die Rohrleitung einer Saugförderanlage an die offene Entladeöffnung des Trommelgehäuses angeschlossen werden. Wenn die Saugförderanlage in Betrieb genommen wird, indem entweder die Sauganlage selbst eingeschaltet wird oder indem bei in Betrieb befindlicher Saugförderanlage ein Absperrorgan in der Rohrleitung geöffnet wird, und wenn dann zusätzlich die an der Umfangswand des Trommelgehäuses angeordnete Lufteinlaßöffnung geöffent wird, entsteht innerhalb des Trommelgehäuses ein kräftiger Luftstrom, der von der Lufteinlaßöffnung aus durch die in ihrem Bereich gerade vorbeilaufenden Perforationen der Arbeitstrommel hindurch zur Entladeöffnung hinzieht und in die Rohrleitung hineinzieht. Dadurch wirkt im Bereicht der Lufteinlaßöffnung eine dritte Kraft auf die dort gerade befindlichen Wäschestücke ein, die größer als die Überschußkraft zwischen der Fliehkraft und der Erdanziehungskraft ist und die dadurch diese Wäschestücke von der Umfangswand der Arbeitstrommel ablöst. Sobald diese Wäschestücke von der Arbeitstrommel abgelöst sind, wirkt die Fliehkraft nicht mehr auf sie ein sondern nur noch die Erdanziehungskraft und die Schubkraft des Luftstromes der Saugförderanlage. Dieser Luftstrom fördert die Wäsche zur Entladeöffnung hin und in die daran angeschlossene Rohrleitung hinein und in dieser weiter zu einer daran angeschlossenen weiteren Bearbeitungsstation.

Durch ständiges oder durch intermittierendes Öffnen sowie durch mehr oder minder weites Öffnen der Lufteinlaßöffnung am Trommelgehäuse kann man den Mengenstrom der einströmenden Luft und damit auch den Mengenstrom der abgelösten Wäschestücke variieren und so das unterschiedliche Haftvermögen der unterschiedlichen Arten der Wäschestücke berücksichtigen. Bei intermittierendem Öffnen hat man auch die Möglichkeit, die Zeitdauer der Öffnungsphase und die Zeitdauer der Schließphase zu variieren. Dadurch kann man einerseits den Entladevorgang vor allem zeitlich optimieren und den für die Saugförderanlage erforderlichen Energieverbrauch minimieren und andererseits gewährleisten, daß nicht durch einen zu großen Mengenstrom der Wäschestücke die Entladeöffnung des Trommelgehäuses verstopft wird.

Dadurch, daß bei dem Trocknungsverfahren gemäß Anspruch 2 oder bei dem Auflockerungsverfahren gemäß Anspruch 3 nach Abschluß des Trocknungsvorganges bzw. des Auflockerungsvorganges die Arbeitstrommel auf eine Drehzahl eingestellt wird, die höher als die Drehzahl für das Trocknen bzw. das Auflockern ist und die mindestens so hoch ist, daß die von ihr an den Wäschestücken bewirkte Fliehkraft größer als die Erdanziehungskraft ist, können die Wäschestücke nicht mehr von der Wand der Arbeitstrommel herab in den Innenraum der Arbeitstrommel hineinfallen, wie das vorher erwünschtermaßen der Fall war. Die Wäschestücke legen sich statt dessen an der Innenseite der Arbeitstrommel an. Daher kann die Entladeöffnung des Trommelgehäuses geöffnet werden, ohne daß die Wäschestücke vorzeitig herausfallen. Nach dem Anschließen der Rohrleitung und dem Einschalten der Saugförderanlage entsteht zwar innerhalb der Arbeitstrommel ein gewisser diffuser Luftstrom. Dieser ist aber nicht kräftig genug, um die Wäschestücke entgegen der auf sie einwirkenden Fliehkraft von der Umfangswand der Arbeitstrommel zu lösen, wenn deren Drehzahl nur ausreichend hoch eingestellt ist. Letzteres ist deshalb sehr wichtig, weil nach dem Trocknen und Auflockern die Wäschestücke ohnehin stark vereinzelt und in sich aufgelockert sind und damit einem Luftstrom eine große Angriffsfläche bieten. Erst nach dem Öffnen der Lufteinlaßöffnung am Trommelgehäuse entsteht in deren Bereich ein gezielter Luftstrom, dessen Schubkraft ausreicht, um die Überschußkraft zwischen der Fliehkraft und der Erdanziehungskraft zu übertreffen und die in diesem Bereich gerade befindlichen Wäschestücke von der Umfangswand der Arbeitstrommel abzulösen und sie anschließend zur Entladeöffnung hin und in die Rohrleitung hinein zu fördern.

Dadurch, daß bei dem Reinigungsverfahren gemäß Anspruch 4 nach Abschluß des Reinigunsverfahrens - und gegebenenfalls im Rahmen einer Ausgestaltung des Verfahrens gemäß Anspruch 5 nach Abschluß eines zusätzlichen Schleudervorgnges - die Arbeitstrommel auf eine Drehzahl eingestellt wird, die so hoch ist, daß die von ihr an den Wäschestücken bewirkte Fliehkraft größer als die Erdanziehungskraft ist, legen die Wäschestücke sich an der Trommelwand an bzw. bleiben an der Trommelwand angelegt. Nach dem Anschließen der Rohrleitung und dem Einschalten der Saugförderanlage kann die Entladeöffnung des Trommelgehäuses geöffnet werden, ohne daß dabei die Wäschestücke alls zugleich in die Rohrleitung gelangen und diese verstopfen und ohne daß flüssige oder dampfförmische Anteile des in den Wäschestücken noch vorhandenen Reinigungsmittels in die Umgebung gelangen können. Erst nach dem Öffnen der Lufteinlaßöffnung der Umluftanlage entsteht in deren Bereich ein gezielter Luftstrom, dessen Schubkraft ausreicht, um die Überschußkraft zwischen der Fliehkraft und der Erdanziehungskraft zu übertreffen und die in diesem Bereich gerade befindlichen Wäschestücke von der Umfangswand der Arbeitstrommel abzulösen und sie anschließend zur Entladeöffnung hin und in die Rohrleitung hinein zu fördern. Auf diese Weise können die mit dem Reinigungsmittel noch behafteten Wäschestücke auf umweltschonende Art und ohne Arbeitsbelastung des Bedienungspersonals pneumatisch in einen Trockner hineingefördert werden, dessen größeres Hohlraumvolumen besser für den Trochnungsvorgang geeignet ist als die Reinigungsmaschine selbst. Diese kann ihrerseits schneller wieder als Reinigungsmaschine im engeren Sinne des Wortes eingesetzt werden und damit rationeller betrieben werden.

Durch eine Ausgestaltung der Verfahren nach Anspruch 6 wird mit der ersten Entladedrehzahl erreicht, daß während des Öffnens der Entladeöffnung des Trommelgehäuses und während des Anschließens der Rohrleitung die Wäschestücke mit Sicherheit an der Umfangswand der Arbeitstrommel festgehalten werden, und wird mit der zweiten Entladedrehzahl erreicht, daß die Wäschestücke dann nur noch mit einem so geringen Fliehkraftüberschuß an der Umfangswand der Arbeitstrommel anliegen, daß der nach dem Einschalten der Saugförderanlage im Bereich der Lufteinlaßöffnung entstehende Luftstrom wiederum ausreicht, um die Wäschestücke in diesem Bereich von der Arbeitstrommel abzulösen. Wenn gegen Ende des Entladevorganges die Arbeitstrommel zusätzlich auf eine dritte Entladedrehzahl eingestellt wird, deren Fliehkraftwirkung höchstens gleich der Erdanziehunskraft ist, dann können sich auch die letzten in der Arbeitstrommel noch haftengebliebenen Wäschestücke von ihr lösen, um vom Luftstrom der Saugförderanlage weggefördert zu werden.

Durch eine Ausgestaltung des Verfahrens zum Wäschetrocknen oder zum Auflockern nach Anspruch 7 werden Nebenluftströme vermieden oder zumindest vermindert, die den Hauptluftstrom zum Ablösen der Wäschestücke von der Arbeitstrommel und zum Wegfördern ungünstig beeinflussen könnten.

Durch eine Ausgestaltung des Verfahrens zum Reinigen nach Anspruch 8 können auch hierbei die letzten in der Arbeitstrommel möglicherweise noch haftengebliebenen Wäschestücke sich von ihr lösen, um vom Luftstrom der Saugförderanlage weggefördert zu werden.

Durch Einrichtungen gemäß den Ansprüchen 9 bis 12 lassen sich die Verfahren gemäß den zugeordneten Ansprüchen 1 bis 4 in vorteilhafter Weise ausführen.

Bei einer Ausgestaltung der Einrichtungen nach Anspruch 13 wirkt die Schubkraft des Luftstromes zumindest annähernd gleichgerichtet mit der Erdanziehungskraft. Durch eine Ausgestaltung nach Anspruch 14 wird erreicht, daß die von der Entladeöffnung entfernt gelegenen Wäschestücken zuerst vom Luftstrom erfaßt und abgelöst werden und so Toträume mit zurückgebliebenen Wäschestücken vermieden werden. Durch den näherungsweise diagonal durch den Innenraum der Arbeitstrommel verlaufenden Luftstrom werden die Wäschestücke auf kürzestem Wege zur Entladeöffnung hin und durch diese hinausgefördert. Dabei sorgen die Wirbelbewegungen des Luftstromes und der darin mitgeführten Wäschestücke dafür, daß auch die außerhalb des Bereiches der Lufteinlaßöffnung und näher bei der Entladeöffnung an der Innenwand der Arbeitstrommel anliegenden Wäschestücke allmählich abgelöst und mit weggefördert werden.

Durch eine Ausgestaltung nach Anspruch 15 kann der Entladevorgang weitgehend mechanisiert und automatisiert werden.

Eine Ausgestaltung nach Anspruch 16 liefert ein sehr dicht schließendes Verschlußorgan für die Entladeöffnung des Trommelgehäuses und kommt besonders für Wäscheschleudern oder Waschschleudermaschinen in Betracht. Eine Ausgestaltung nach Anspruch 17 erfordert für das Verschlußorgan einen nur verhältnismäßig geringen Einbauraum und auch nur einen sehr geringen Betätigungsraum. Eine solche Ausgestaltung, die vor allem für Wäschetrockner und Auflockerungsmaschinen in Betracht kommt, ermöglicht es auch, die Rohrleitung der Saugförderanlage ständig an der Entladeöffnung angeschlossen zu lassen, wenn das Trommelgehäuse und die Arbeitstrommel an der anderen Stirnseite eine Beladeöffnung aufweist.

Eine Ausgestaltung nach Anspruch 18 ermöglicht es, neben der Entladeöffnung, die wegen des Rohranschlusses der Saugförderanlage aus strömungstechnischen Gründen nur mit einem begrenzten Durchmesser ausgestattet werden kann, eine wesentlich größere Beladeöffnung zu schaffen, durch die das Beladen der betreffenden Maschine von Hand einfacher und leichtet ist.

Bei einer Ausgestaltung nach Anspruch 19 wird sowohl bei der Reinigungsmaschine wie auch bei dem mit einem Schieber als Verschlußorgan der Entladeöffnung versehenen Wäschetrockner oder bei der entsprechend gestalteten Auflockerungsmaschine erreicht, daß Wäschestücke, die zufällig in die aus konstruktiven Gründen unvermeidliche Verbindungsleitung zwischen dem Innenrand der Entladeöffnung und dem Verschlußorgan gelangen, sich dort nicht ablagern sondern wieder in die Arbeitstrommel zurückrutschen können.

Bei einer Ausgestaltung nach Anspruch 20 oder Anspruch 21 kann das Öffnen und Schließen der Entladeöffnung mechanisiert und automatisiert werden. Das gleiche gilt für eine Ausgestaltung der Einrichtungen nach Anspruch 22 für das Anschließen und Abkoppeln der Rohrleitung der Saugförderanlage.

Eine Ausgestaltung der Einrichtungen nach Anspruch 23 ermöglicht es, auch das Einstellen der Drehzahlen der Arbeitstrommel auf die verschiedenen Betriebserfordernisse zu automatisieren.

Eine Ausgestaltung nach Anspruch 24 ermöglicht es, gegen Ende des Entladevorganges die Arbeitstrommel auf eine Entladedrehzahl einzustellen, deren an den Wäschestücken wirkende Fliehkraft höchstens gleich der Erdanziehungskraft ist, so daß möglicherweise noch an der Arbeitstrommel haftende Wäschestücke sich von ihr lösen können, um vom Luftstrom der Saugförderanlge weggefördert zu werden.

Mit einer Ausgestaltung des Trockners oder der Auflockerungsmaschine nach Anspruch 25 läßt sich beim Entladen das Auftreten von Falschluft vermeiden oder zumindest vermindern.

Durch eine Ausgestaltung der Einrichtungen nach Anspruch 26 läßt sich praktisch der gesamte Arbeitsablauf an der betreffenden Einrichtung vollautomatisch steuern.

Aus der GB 467,594 A ist eine Waschmaschine bekannt, die in einem Trommelgehäuse eine perforierte Arbeitstrommel aufweist. An dem einen Ende ist eine Beladeöffnung und an dem anderen Ende eine Entladeöffnung vorhanden. Beim Beladen und beim Entladen ist die jeweils andere Öffnung verschlossen. Zum Entladen der tropfnassen Wäschestücke aus der mit normaler Waschmaschinendrehzahl umlaufenden Arbeitstrommel dient wahlweise ein Druckluftstrom oder ein Saugluftstrom. In beiden Fällen strömt die Luft im Bereich der Beladeöffnung am Umfang gleichmäßig verteilt in das Trommelgehäuse ein und durch die Perforationen eines kegelstumpfförmigen Endabschnittes der Arbeitstrommel in diese ein und über den gesamten Trommelquerschnitt gleichmäßig verteilt zur Entladeöffnung hin. Für trockengeschleuderte oder getrocknete und aufgelockerte Wäschestücke sind dieses Verfahren und diese Vorrichtung nicht anwendbar.

Im folgenden wird die Erfindung anhand je eines in der Zeichnung dargestellten Ausführungsbeispieles dreier Bearbeitungsmaschinen näher erläutert. Es zeigen:
- Fig. 1: eine Vorderansicht einer Waschschleudermaschine;
- Fig. 2: eine Seitenansicht der Waschschleudermaschine bei abgenommener Seitenwand;
- Fig. 3: eine Draufsicht der Waschschleudermaschine bei abgenommenem Deckel;
- Fig. 4: eine Vorderansicht der Waschschleudermaschine bei abgenommenen vorderen Stirnwänden;
- Fig. 5: eine Seitenansicht der Waschschleudermaschine bei abgenommener Seitenwand mit angeschlossener Rohrleitung einer Saugförderanlage;
- Fig. 6: eine Vorderansicht der Waschschleudermaschine bei abgenommenen vorderen Stirnwänden mit zum Teil angedeuteter Rohrleitung im Betriebszustand des Entladens;
- Fig. 7: eine Draufsicht der Waschschleudermaschine bei abgenommenem Deckel im gleichen Betriebszustand wie bei Fig. 6;
- Fig. 8: ein Seitenansicht der Waschschleudermaschine im gleichen Betriebszustand wie bei Fig. 6 und Fig. 7;
- Fig. 9: eine Vorderansicht eines Wäschetrockners im Betriebszustand des Trocknens;
- Fig. 10: eine Draufsicht des Wäschetrockners bei abgenommenem Deckel;
- Fig. 11: eine Vorderansicht des Wäschetrockners bei abgenommenen vorderen Stirnwänden in einem Betriebszustad zwischen Trocknen und Entladen;
- Fig. 12: eine Seitenansicht des Wäschetrockners bei abgenommener Seitenwand mit angeschlossener Rohrleitung einer Saugförderanlage;
- Fig. 13: eine Vorderansicht des Wäschetrockners bei abgenommenden vorderen Stirnwänden im Betriebszustand des Entladens;
- Fig. 14: eine Draufsicht des Wäschetrockners bei abgenommenem Oberteil im gleichen Betriebszustand wie bei Fig. 13.
- Fig. 15: eine Vorderansicht einer Reinigungsmaschine;
- Fig. 16: eine teilweise geschnitten dargestellte Seitenansicht der Reinigungsmaschine;
- Fig. 17: eine Draufsicht der Reinigungsmaschine mit abgenommenem Deckel;
- Fig. 18: eine teilweise geschnitten dargestellte Seitenansicht der Reinigungsmaschine mit angeschlossener Rohrleitung einer Saugförderanlage, vor Beginn des Entladevorganges;
- Fig. 19: eine Seitenansicht wie Fig. 18 während des Entladevorganges.

Die aus Fig. 1 bis Fig. 3 ersichtliche Waschschleudermaschine 20 weist in herkömmlicher Weise eine perforierte Arbeitstrommel 21 auf, die mittig in einem Trommelgehäuse 22 untergebracht und darin mittels eines Lagerbockes 23 drehbar gelagert ist. Der Antrieb der Arbeitstrommel ist durch eine Keilriemenscheibe 24 angedeutet. Alle diese Teile sind in einem kastenförmigen Maschinengehäuse 25 untergebracht.

Das Trommelgehäuse 22 hat an seiner vorderen Stirnseite eine kreisrunde Be- und Entladeöffnung, die im folgenden nur kurz Entladeöffnung 26 genannt wird. Diese Entladeöffnung 26 wird in der üblichen Weise durch eine Schwenktür 27 verschlossen und zugleich gegen Wasseraustritt gesichert.

Wie aus Fig. 6 ersichtlich ist, weist das Trommelgehäuse 22 eine Lufteinlaßöffnung 28 auf, die mittels eines Verschlußorgans in Form einer Verschlußklappe 29 luft- und wasserdicht verschließbar ist. Die Lufteinlaßöffnung 28 ist im oberen Teil des Trommelgehäuses 22 angeordnet, und zwar in Richtung der Drehbewegung der Arbeitstrommel 21 vor der Scheitellinie des Trommelgehäuses 22. In axialer Richtung erstreckt sich die Lufteinlaßöffnung 28 über einen Längenabschnitt des Trommelgehäuses, der zumindest annähernd bei der von der Entladeöffnung 26 abgekehrten hinteren Stirnwand 31 der Arbeitstrommel 21 beginnt und der in einem vorgegebenen Maß vor der der Entladeöffnung 26 benachbarten vorderen Stirnwand 32 der Arbeitstrommel 21 endet (Fig. 2). Im allgemeinen ist die axiale Erstreckung der Verschlußklappe 29 etwas größer als die halbe axiale Erstreckung des Trommelgehäuses 22.

Die Tür 27 der Entladeöffnung 26 ist mit einer Verriegelungsvorrichtung 33 gekoppelt, mittels der die Tür 27 maschinell verriegelt und entriegelt werden kann. Die Tür 27 ist außerdem mit einer Betätigungsvorrichtung 34 gekoppelt, mittels der die Tür 27 maschinell in die Schließstellung (Fig. 1) und in eine Offenstellung (Fig. 4) gebracht werden kann.

In ähnlicher Weise ist die Verschlußklappe 29 der Lufteinlaßöffnung 28 mit einer Betätigungsvorrichtung 35 gekoppelt, mittels der die Verschlußklappe 29 geschlossen und geöffnet werden kann, wobei diese Bestätigungsvorrichtung 35 zweckmäßigerweise so ausgebildet ist, daß die Verschlußklappe 29 auf verschiedene Offenstellungen mit unterschiedlichem Durchlaßquerschnitt eingestellt werden kann. Je nach der Art der Betätigungsvorrichtung 35 kann es zweckmäßig sein, die Verschlußklappe 29 außerdem mit einer Verriegelungsvorrichtung 36 zu koppeln, um eine ausreichende Dichtheit der Verschlußklappe 29 zu gewährleisten.

Für das Entladen, insbesondere für das vollautomatische Entladen, der Waschschleudermaschine 20 ist noch eine Saugförderanlage 37 vorhanden, von der in Fig. 5 bis Fig. 8 nur der Endabschnitt der zugehörigen Rohrleitung 38 zu sehen ist. Diese wird zu gegebener Zeit an die Entladeöffnung 26 des Trommelgehäuses 22 angeschlossen. Zweckmäßigerweise ist für diese Rohrleitung 38 eine (nicht dargestellte) Führungsvorrichtung vorhanden, mittels der sie zur Entladeöffnung 26 des Trommelgehäuses 22 hingeführt und daran angedrückt werden kann und mittels der die Rohrleitung 38 wieder von der Entladeöffnung 26 weg in eine Ruhestellung zurückgeführt werden kann, in der die Rohrleitung 38 sich außerhalb der Bewegungsbahn der Tür 27 befindet. Es ist weiterhin zweckmäßig, die Rohrleitung 38 mit einer ebenfalls nicht dargestellten Betätigungsvorrichtung zu koppeln, die das Hinführen und Andrücken der Rohrleitung 38 an die Entladeöffnung 26 und das Zurückführen der Rohrleitung 38 in ihre Ruhestellung maschinell bewirkt.

Die Waschschleudermaschine 20 ist mit einer nicht dargestellten Steuerung ausgerüstet, mittels der der Antrieb der Arbeitstrommel 21 ein- und ausgeschaltet wird und in den einzelnen Betriebsstufen auf eine bestimmte Drehzahl eingestellt wird, wie anschließend näher erläutert wird. Außerdem werden von dieser Steuerung die Verriegelungsvorrichtung 33 und die Betätigungsvorrichtung 34 der Tür 27 sowie die Betätigungsvorrichtung 35 und gegebenenfalls die Verriegelungsvorrichtung 36 der Verschlußklappe 29 der Lufteinlaßöffnung 27 ein- und ausgeschaltet und gegebenenfalls auf bestimmte Stellungen eingestellt.

Die Waschschleudermaschine 20 wird bei geöffneter Schwenktür 27 mit Wäschestücken beladen. Nach dem Schließen der Schwenktür 27 wird die Waschschleudermaschine 20 eingeschaltet. Ihre Steuerung sorgt für den selbsttätigen Ablauf des gesamten Wasch- und Schleuderprogrammes, das zuvor eingestellt wurde.

Im folgenden wird davon ausgegangen, daß die fertig gewaschenen und geschleuderten Wäschestücke in anderen Bearbeitungsstationen weiterberbeitet oder -behandelt werden, sie z.B. in einem Wäschetrockner getrocknet werden, um etwa später gefaltet und gelagert zu werden. Dazu müssen die Wäschestücke aus der Waschschleudermaschine 20 möglichst automatisch entladen werden und an die nächst folgende Bearbeitungsstation weitergefördert werden.

Beim Schleudern werden die Wäschestücke 39 (Fig. 4) durch die an ihnen wirkende Fliehkraft an die Umfangswand der Arbeitstrommel 21 angedrückt und dabei auch zusammengedrückt, so daß sie einen verhältnismäßig kompakten Kreisring bilden, der je nach der Art der Wäschestücke mehr oder minder stark an der perforierten Wand der Arbeitstrommel 21 haftet. Diese mit 39.1 bezeichneten Wäschestücke haben auch untereinander einen gewissen Zusammenhalt.

Zum Entladen dieser Wäschestücke 39.1 wird die Arbeitstrommel 21 durch die Steuerung auf eine erste Entladedrehzahl eingestellt, die niedriger als die Schleuderdrehzahl ist, die aber immer noch so hoch ist, daß die an den Wäschestücken 39.1 wirkende Fliehkraft um ein vorgebbares Maß größer als die Erdanziehungskraft ist. Unter der Wirkung dieser Überschußkraft bleiben die Wäschestücke 39.1 auch im Scheitelpunkt ihrer Umlaufbahn an der Umfangswand der Arbeitstrommel 21 haften.

Bei diesem Betriebszustand der Arbeitstrommel 21 wird die Schwenktür 27 geöffnet (Fig. 4). Infolge der ausreichend hohen Fliehkraft bleiben die Wäschestücke 39.1 in dem Kreisringverbund und fallen nicht aus der nun offenen Entladeöffnung 26 heraus.

Die Rohrleitung 38 der Saugförderanlage 37 wird mittels ihrer (nicht dargestellten) Führungsvorrichtung und Betätigungsvorrichtung an die Entladeöffnung 26 herangeführt und an deren Rand angedrückt (Fig. 5). Wenn die Saugförderanlage 37 in Betrieb genommen wird, indem sie entweder eingeschaltet wird oder indem bei bereits in Betrieb befindlicher Saugförderanlage ein Absperrorgan in der Rohrleitung 38 geöffnet wird, entsteht an der Entladeöffnung 26 ein Unterdruck. Durch die Steuerung wird die Verschlußklappe 29 der Lufteinlaßöffnung 28 des Trommelgehäuses 22 geöffnet (Fig. 6). Das geschieht entweder intermittierend oder ständig, wobei die Verschlußklappe 29 auf einen mehr oder minder großen Lufteinlaßquerschnitt eingestellt werden kann, der zudem auch variiert werden kann. Infolge des durch die Saugförderanlage 37 in der Arbeitstrommel 21 erzeugten Unterdruckes strömt Luft aus der Umgebung durch die Lufteinlaßöffnung 28 in das Trommelgehäuse 22 und weiter durch die Perforationen der Arbeitstrommel 21 in deren Innenraum hinein, wie in Fig. 6 durch den Pfeil 41 angedeutet ist. Im Bereich der Lufteintrittsöffnung 28 entsteht dabei ein Luftstrom, dessen Schubkraft so groß ist, daß er die Überschußkraft zwischen der Fliehkraft und der Erdanziehungskraft übertrifft und dadurch die im Bereich der Lufteinlaßöffnung 28 befindlichen Wäschestücke 39.2 von der Wand der Arbeitstrommel 21 ablöst und damit aus dem kreisringförmigen Verbund der daran anliegenden Wäschestücke 39.1 herauslöst und zur Entladeöffnung 26 hin fördert und anschließend in die Rohrleitung 38 hineinfördert, wie in Fig. 6 bis Fig. 8 durch die Pfeile 42 und 43 angedeutet ist.

Beim Ablösen der Wäschestücke 39.2 im Bereich der Lufteinlaßöffnung 28 und bei ihrem Weg zur Entladeöffnung 26 hin, streifen die abgelösten Wäschestücke wenigstens zum Teil auch an den in der gleichen Meridianebene näher bei der vorderen Stirnwand 32 der Arbeitstrommel 21 an deren Umfangswand noch anliegenden Wäschestücke entlang und lösen diese ebenfalls von der Arbeitstrommel ab. Dieser Mitnahmeeffekt wird dadurch noch begünstigt, daß die Wäschestücke 39.1 in ihrem kreisringförmigen Verbund zumindest teilweise einander überlappen und die abgelösten Wäschestücke 39.2 daher die an ihnen anliegenden oder mit ihnen mehr oder minder verschlungenen benachbarten Wäschestücke zumindest auflockern. Es ist daher sehr wichtig, daß die Steuerung die erste Entladedrehzahl und die Stärke des durch die Lufeinlaßöffnung 28 einströmenden Luftstromes so aufeinander abstimmt. daß die Menge der gleichzeitig abgelösten Wäschestücke nicht so groß wird, daß die Entladeöffnung 26 verstopft wird. Die Abstimmung soll aber auch so sein, daß das Ablösen und Wegfördern der Wäschestücke nicht zu lange dauert und dadurch, insbesondere durch die Saugförderanlage, unnötig viel Energie verbraucht wird und unnötig viel Zeit verstreicht, bis der Entladevorgang und damit auch der Fördervorgang beendet ist.

Wenn die an dem vorderen Längenabschnitt der Arbeitstrommel 21 anliegenden Wäschestücke 39.1 durch die bereits abgelösten und vorbeistreichenden Wäschestücke 39.2 nicht ausreichend aufgelockert und schließlich abgelöst und mitgerissen werden, was stark von der Art der Wäschestücke abhängt, dann ist es zweckmäßig, die Arbeitstrommel 21 gegen Ende des Entladevorganges auf eine zweite Entladedrehzahl einzustellen, die an den Wäschestücken 39.1 eine Fliehkraft bewirkt, die höchstens gleich, besser sogar etwas kleiner als die Erdanziehungskraft ist. Dann wird das Ablösen dieser Wäschestücke 39.1 durch die zumindest im Bereich des Scheitelpunktes dann überwiegende Erdanziehungskraft erleichtert, so daß auch diese Wäschestücke entladen werden können.

Der aus Fig. 9 bis Fig. 13 ersichtliche Wäschetrockner 50 weist in herkömmlicher Weise eine perforierte Arbeitstrommel 51 auf, die in einem Trommelgehäuse 52 untergebracht ist und darin mittels eines Lagerbockes 53 (Fig. 10) drehbar gelagert ist. Der Antrieb der Arbeitstrommel 51 ist durch eine Keilriemenscheibe 54 angedeutet. Alle diese Teile sind in einem kastenförmigen Maschinengehäuse 55 untergebracht.

Das Trommelgehäuse 52 hat an seiner vorderen Stirnseite eine kreisrunde Be- und Entladeöffnung, die im folgenden nur kurz als Entladeöffnung 56 bezeichnet wird. Diese Entladeöffnung 56 wird in der üblichen Weise durch eine Schwenktür 57 verschlossen, die am Maschinengehäuse 55 schwenkbar gelagert ist.

Ähnlich wie bei der Waschschleudermaschine 20 weist das Trommelgehäuse 52 eine Lufteinlaßöffnung 58 auf (Fig. 13), die mittels eines Verschlußorgans in Form einer Verschlußklappe 59 verschließbar ist. Die Lufteinlaßöffnung 58 ist grundsätzlich in der gleichen Weise angeordnet wie die Lufteinlaßöffnung 28 der Waschschleudermaschine 20, so daß auf deren Erläuterung verwiesen wird. Unabhängig von der Lufteinlaßöffnung 28 sind am Trommelgehäuse 52 noch weitere Eintritts- und Austrittsöffnungen sowie außerhalb des Trommelgehäuses 52 auch Luftleitkanäle für die Trocknungsluft vorhanden, wie z.B. der Lufteinlaßkanal 61, durch den Frischluft aus der Umgebung angesaugt werden kann, die anschließend durch eine Heizung 62 hindurchgeleitet und darin erwärmt wird, ehe sie über eine große Lufteintrittsöffnung 63 in das Innere des Trommelgehäuses 52 geleitet wird. Von dort kann sie durch die perforierte Umfangswand der Arbeitstrommel 51 in deren Innenraum hineinströmen. Im Lufteinlaßkanal 61 ist ein Verschlußorgan in Form einer Verschlußklappe 64 vorhanden, mittels der der Lufteinlaßkanal 61 bei Bedarf verschlossen werden kann. Die Verschlußklappe 64 ist mit einer nicht dargestellten Betätigungsvorrichtung gekoppelt.

Die übrigen Teile für die Umwälzung der Trocknungsluft sind von herkömmlicher Art. Sie werden hier nicht näher erläutert.

Die Schwenktür 57 der Entladeöffnung 56 ist mit einer Verriegelungsvorrichtung 65 gekoppelt, mittels der die Tür 57 maschinell verriegelt und entriegelt werden kann. Die Tür 57 ist außerdem mit einer Betätigungsvorrichtung 66 gekoppelt, mittels der die Tür 57 maschinell in die Schließstellung (Fig. 9) und in eine Offenstellung (Fig. 11) gebracht werden kann.

In ähnlicher Weise ist die Verschlußklappe 59 der Lufteinlaßöffnung 58 mit einer Betätigungsvorrichtung 67 gekoppelt, mittels der die Verschlußklappe 59 geschlossen und geöffnet werden kann, wobei auch hier die Betätigungsvorrichtung 67 so ausgebildet ist, daß die Verschlußklappe 59 auf verschiedene Offenstellungen mit unterschiedlichem Durchlaßquerschnitt eingestellt werden kann.

Für das Entladen, insbesondere für das vollautomatische Entladen, des Wäschetrockners 50 ist noch eine Saugförderanlage 68 vorhanden, von der in Fig. 12 bis Fig. 13 nur der Endabschnitt der zugehörigen Rohrleitung 69 zu sehen ist. Diese wird zu gegebener Zeit an die Entladeöffnung 56 des Trommelgehäuses 51 angeschlossen, wobei davon auszugehen ist, daß diese Rohrleitung 69 in gleicher oder zumindest ähnlicher Weise mit einer Führungsvorrichtung und einer Betätigungsvorrichtung versehen ist, wie das im Zusammenhang mit der Waschschleudermaschine 20 erläutert wurde.

Auch der Wäschetrockner 50 ist mit einer Steuerung versehen, die in Fig. 9 bis Fig. 14 nicht dargestellt ist und die in zum Teil gleicher und in zum Teil ähnlicher Weise wie die Steuervorrichtung der Waschschleudermaschine 20 wirkt.

Der Wäschetrockner 50 wird bei geöffneter Schwenktür 57 mit Wäschestücken 39 beladen. Nach dem Schließen der Schwenktür 57 wird der Wäschetrockner 50 eingeschaltet. Seine Steuerung sorgt für den selbsttätigen Ablauf des gesamten Trocknungsprogrammes, das zuvor eingestellt wurde.

Während des Trocknungsvorganges werden die Wäschestücke 39 in der Arbeitstrommel 51 umgewälzt und durch die hindurchstreichende Trocknungsluft getrocknet. Dabei werden sie auch aufgelockert und weitestgehend vereinzelt. Beim Trocknen ist die Arbeitsdrehzahl der Arbeitstrommel 51 so niedrig, daß zumindest gegen Ende des Trocknungsvorganges die aufgelockerten und vereinzelten Wäschestücke 39 sich von der Wand der Arbeitstrommel 51 lösen können und durch den von der Trocknungsluft durchströmten Innenraum der Arbeitstrommel 51 herabfallen können, wenn sie durch Mitnehmerleisten an der Innenseite der Arbeitstrommel 51 um ein gewisses Maß in die Höhe gehoben worden sind. Dadurch füllen die aufgelockerten und vereinzelten Wäschestücke 39 praktisch den gesamten Innenraum der Arbeitstrommel 51 aus, wie das in Fig. 9 dargestellt ist.

Zum Entladen dieser Wäschestücke 39 wird die Arbeitstrommel 51 durch die Steuerung auf eine erste Entladedrehzahl eingestellt, die höher als die Arbeitsdrehzahl beim Trocknen ist. Diese erste Entladedrehzahl ist so hoch, daß die durch sie an den Wäschestücken 39 wirkende Fliehkraft um ein vorgebbares Maß größer als die Erdanziehungskraft ist und dadurch die vorher frei beweglichen Wäschestücke 39 sich jetzt in einem lockeren kreisringförmigen Verbund, als Wäschestücke 39.1, an der Umfangswand der Arbeitstrommel 51 anlegen, wie das in Fig. 11 dargestellt ist.

Bei diesem Betriebszustand des Wäschetrockners 50 wird die Schwenktür 57 geöffnet (Fig. 11). Infolge der ausreichend hohen Fliehkraft bleiben die Wäschestücke 39.1 in dem Kreisringverbund und fallen nicht aus der nun offenen Entladeöffnung heraus.

Die Rohrleitung 69 der Saugförderanlage 68 wird mittels ihrer (nicht dargestellten) Führungsvorrichtung und Betätigungsvorrichtung an die Entladeöffnung 56 herangeführt und an ihren Rand angedrückt (Fig. 12). Die dem Trochnungsvorgang dienenden Lufteinritts- und Luftaustrittsöffnungen werden verschlossen, wie es am Beispiel der Verschlußklappe 64 im Lufteinlaßkanal 61 dargestellt ist (Fig. 11).

Vor oder nach der Inbetriebnahme der Saugförderanlage 68 wird die Arbeitstrommel 51 zweckmäßigerweise auf eine zweite Entladedrehzahl eingestellt, bei der der Kraftüberschuß der Fliehkraft über die Erdanziehungskraft kleiner als bei der ersten Entladedrehzahl ist, der aber immer noch so groß ist, daß beim anschließenden Öffnen der Verschlußklappe 59 an der Lufteinlaßöffnung 58 die Wäschestücke 39.1 nicht in größerer Menge von der Umfangswand der Arbeitstrommel 51 abgelöst und zur Entladeöffnung 56 hin gefördert werden und diese verstopfen. Im übrigen wird auf die Erläuterungen zum Entladevorgang bei der Waschschleudermaschine 20 verwiesen. Das schließt auch den Hinweis ein, daß es zweckmäßig sein kann, gegen Ende des Entladevorganges die Arbeitstrommel 51 auf eine weitere, eine dritte, Entladedrehzahl einzustellen, bei der die Fliehkraft kleiner als die Erdanziehungskraft ist, um auch die letzten Wäschestücke 39 abzulösen und wegzufördern.

Eine Auflockerungsmaschine dient dazu, die Preßkuchen aus Wäschestücken aufzulockern, die in einer Wäschepresse gepreßt und dadurch von einem Großteil des Waschwassers befreit worden sind, damit sie anschließend weiterbearbeitet werden können. Solche Auflockerungsmaschinen sind weitgehend gleich oder ähnlich einem Wäschetrockner ausgebildet, mit der Ausnahme, daß die in der Auflockerungsmaschine umgewälzte Luft nicht erwärmt wird und daher nur eine wesentlich geringere Trocknungswirkung eintritt. Davon abgesehen wird die Auflockerungsmaschine wie der zuvor beschriebene Wäschetrockner betrieben und entladen, so daß in soweit auf die vorangegangenen Erläuterungen in Bezug auf den Wäschetrockner 50 verwiesen werden kann.

Bei Wäschetrocknern und Auflockerungsmaschinen kommt es, anders als bei einer Schleudermaschine oder einer Waschschleudermaschine nicht auf eine wasserdichte Ausbildung des Trommelgehäuses an. Daher wird als Verschlußorgan für die Entladeöffnung nicht unbedingt eine Schwenktür benötigt, die über die übliche nachgiebige Gummimanschette eine gute Abdichtung des Trommelgehäuses ergibt. Bei einem Wäschetrockner oder einer Auflockerungsmaschine kann daher als Verschlußorgan der Entladeöffnung auch ein Schieber verwendet werden, der ohne besondere Maßnahmen nicht unbedingt wasserdicht ist. Das Schiebergehäuse ist dann im allgemeinen mit dem Maschinengehäuse oder mit dem Trommelgehäuse fest verbunden. Daraus ergibt sich auch die Möglichkeit, die Rohrleitung der Saugförderanlage mit dem Schiebergehäuse ständig zu verbinden, wenn der Wäschetrockner oder die Auflockerungsmaschine an der anderen Stirnseite eine eigene Beladeöffnung aufweist, weil die Arbeitstrommel nicht mittels eines zentralen Lagerbockes sondern mittels am Umfang angeordneter Lagerstellen drehbar gelagert ist.

Die aus Fig. 15 bis Fig. 19 ersichtliche Reinigungsmaschine 70 dient dazu, Wäschestücke in einer Reinigungsflüssigkeit zu 'waschen'. Da diese Reinigungsflüssigkeiten, die im folgenden kurz als Reinigungsmittel bezeichnet werden, in der Regel gesundheitsschädlich und umweltgefährdend sind, muß die Reinigungsmaschine während des Reinigungsvorganges vollständig geschlossen sein, wie das bei einer Waschschleudermaschine der Fall ist. Nach Beendigung des Reinigungsvorganges enthalten die Wäschestücke aber immer noch eine verhältnismäßig große Menge des Reinigungsmittels. Das Entladen dieser Wäschestücke aus der Reinigungsmaschine muß daher gegenüber dem Entladevorgang bei einer Waschschleudermaschine abgewandelt werden. Dementsprechend ist auch die Reinigungsmaschine selbst gegenüber einer Waschschleudermaschine, z.B. gegenüber der Waschschleudermaschine 20, teilweise abgewandelt.

In Übereinstimmung mit der Waschschleudermaschine 20 weist die Reinigungsmaschine 70 eine perforierte Arbeitstrommel 71 auf, die mittig in einem Trommelgehäuse 72 untergebracht und darin mittels des Lagerbockes 73 drehbar gelagert ist. Der Antrieb der Arbeitstrommel 73 ist durch die Keilriemenscheibe 74 veranschaulicht. Alle diese Teile sind in einem kastenförmigen Maschinengehäuse 75 untergebracht.

Das Trommelgehäuse 72 hat an seiner vorderen Stirnseite eine kreisrunde Beladeöffnung 76. Diese wird, wie bei der Waschschleudermaschine 20, durch eine Schwenktür 77 verschlossen und zugleich gegen den Austritt des Reinigungsmittels abgedichtet. Anders als bei der Waschschleudermaschine 20 weist die Reinigungsmaschine 70 eine gesonderte Entladeöffnung 78 auf, die im mittleren Bereich der Schwenktür 77 an dieser angeordnet ist. Diese Entladeöffnung 78 wird mittels eines Schiebers 79 verschlossen und geöffnet. Der Schieber 79 als Ganzes ist mit der Schwenktür 77 ständig verbunden und wird mit dieser zusammen vom Trommelgehäuse 72 weggeschwenkt, wenn die Beladeöffnung 76 geöffnet wird, um die Reinigungsmaschine 70 mit Wäschestücken zu beladen.

Da die Schwenktür 77 mit ihrem mittleren Teil in die Beladeöffnung 76 des Trommelgehäuses 72 hineinragt und erst weiter hinten an der Gummimanschette anliegt, befindet sich auch die Entladeöffnung 78 hinter der Beladeöffnung 76. Da demgegenüber der Schieber 79 wegen seiner konstruktiv bedingten größeren Abmessungen nur vor der Schwenktür und vor der vorderen Stirnwand des Maschinengehäuses 75 angeordnet sein kann, ist zwischen dem Innenrand 81 der Entladeöffnung 78 und dem Schieber 79 ein Verbindungsrohr 82 eingefügt. Daran schließt das Schiebergehäuse 83 des Schiebers 79 an, in dem der Schieberkörper 84 zwischen einer Schließstellung (Fig. 16 und Fig. 18) und einer Offenstellung (Fig. 19) verschiebbar geführt ist. An die Außenseite des Schiebergehäuses 83 schließt noch ein kurzer Rohrstutzen 85 an, an dem die Rohrleitung 86 der Saugförderanlage 87 angeschlossen wird (Fig. 18).

Der Schieberkörper 84 wird über eine Koppelstange 88 von einer Betätigungsvorrichtung 89 betätigt, die als doppeltwirkender pneumatischer oder hydraulischer Kolbenantrieb ausgebildet ist. Sie kann aber auch als Spindeltrieb ausgebildet sein.

Wie bei der Waschschleudermaschine 20 weist bei der Reinigungsmaschine 70 das Trommelgehäuse 72 eine Lufteinlaßöffnung 91 auf, die mittels einer Verschlußklappe 92 verschlossen und geöffnet werden kann. Die Verschlußklappe 92 wird mittels einer Betätigungsvorrichtung 93 betätigt und mittels einer Verriegelungsvorrichtung 94 im geschlossenen Zustand zusätzlich verriegelt.

Die Verbindungsleitung 82 zwischen dem Innenrand 81 der Entladeöffnung 78 und dem Schieber 79 steigt vom Innenrand 81 aus in einem gewissen Steigungswinkel bis zum Schieber 79 hin an. Dadurch hat die Verbindungsleitung 82 zur Arbeitstrommel 71 hin ein Gefälle, durch das erreicht wird, daß Wäschestücke, die beim Umlauf der Arbeitstrommel zufällig aus ihr heraus in die Verbindungsleitung 82 hineinfallen, von selbst wieder in die Arbeitstrommel zurückgleiten, so daß sie von der Umwälzbewegung der Wäschestücke in der Arbeitstrommel 71 nicht ausgeschlossen sind. Der außenliegende Rohrstutzen 85 hat die gleiche Steigung wie die Verbindungsleitung 82. Der Rohrstutzen 85 könnte aber auch waagerecht ausgerichtet sein.

Die Entladeöffnung 78 der Reinigungsmaschine 70 ist an die Rohrleitung 86 der Saugförderanlage 87 angepßt. Wenn diese Entladeöffnung 78 auch für das Beladen der Reinigungsmschine ausreichend groß sein sollte, kann auf die Schwenktür 77 verzichtet werden, die nur wegen der durch sie möglichen Vergrößerung der Beladeöffnung zur Erleichterung des Beladevorganges eingesetzt wird. Dann kann die Verbindungsleitung 82 unmittelbar an das Trommelgehäuse 72 angeschlossen werden. Die Entladeöffnung 78 bildet dann zugleich die Beladeöffnung des Trommelgehäuses und der Schieber 79 deren Verschlußorgan. In diesem Falle vereinfachen sich auch die Steuerleitungen und die Verbindungsleitungen für das Betriebsmittel der Betätigungsvorrichtung 89.

Im Schiebergehäuse 83 ist im Aufrißbereich des in der Schließstellung befindlichen Schieberkörpers 84 auf der außen gelegenen Seite eine nicht dargestellte Andrückvorrichtung angeordnet, die den Schieberkörper 84 in der Schließstellung gegen eine ringförmige Anlagefläche des Schiebergehäuses 83 drückt, die mit einem Dichtungselement versehen ist. Damit ist der Schieber 79 während des Betriebes der Reinigungsanlage 70 zuverlässig dicht.

Nach Abschluß des Reinigungsvorganges wird das im Trommelgehäuse 72 frei vorhandene Reinigungsmittel abgezogen. Die in der Arbeitstrommel 71 befindlichen Wäschestücke sind jedoch noch mit Reinigungsmittel getränkt. Die darin verbliebene Menge des Reinigungsmittels hängt von der Art der Wäschestücke ab. Um die in den Wäschestücken verbliebene Menge des Reinigungsmittels zu verringern, wird im allgemeinen ein Schleudervorgang angeschlossen, bei dem die Schleuderdrehzahl allerdings in der Regel geringer als die Schleuderdrehzahl bei einer Waschschleudermaschine ist. Aber auch nach einem solchen Schleudervorgang enthalten die Wäschestücke immer noch eine Restmenge des Reinigungsmittels. Deshalb müssen diese Wäschestücke in einem geschlossenen System weiterbehandelt werden, insbesondere 'getrocknet' werden, um das Reinigungsmittel restlos zu beseitigen, damit die Wäschestücke dann frei gehandhabt werden können. Dieses 'Trocknen' der Wäschestücke erfolgt zweckmäßigerweise in einem Trockner, der für den Trocknungsvorgang besser geeignet ist als die Reinigungsmaschine 70.

Zu diesem Zweck wird die Arbeitstrommel 71 auf eine erste Entladedrehzahl eingestellt, die an den Wäschestücken eine Fliehkraft bewirkt, die größer als die Erdanziehungskraft ist. Bei nach wie vor geschlossenem Schieber 79 wird die Rohrleitung 86 der Saugförderanlage 77 am Rohrstutzen 85 dicht angeschlossen (Fig. 18). Die Saugförderanlage 87 wird bei geschlossenem Schieber 79 in Betrieb genommen. Dadurch entsteht auf der Außenseite des Schieberkörpers 84 ein Unterdruck. Die Andrückvorrichtung des Schieberkörpers wird ausgeschaltet. Dadurch wird der Schieberkörper 84 von seiner Anlagefläche am Schiebergehäuse 83 abgehoben. Der Schieber 79 wird mittels der Betätigungsvorrichtung 79 geöffnet. Dadurch werden die in der Arbeitstrommel 71 vorhandenen Dämpfe des Reinigungsmittels zumindest zum Teil abgesaugt und später in einem Kondensator und/oder in einem Adsorbtionsfilter aufgefangen.

Wenn die Verschlußklappe 92 der Einlaßöffnung 91 geöffnet wird, entsteht ein Luftstrom, der die Wäschestücke im Bereich der Einlaßöffnung 91 von der Umfangswand der Arbeitstrommel 71 ablöst und sie durch die Entladeöffnung 78 hindurch in die Rohrleitung 86 hineinfördert. Von dort aus werden sie in einen Trockner hineingefördert, der ähnlich nach außen abgeschlossen ist wie die Reinigungsmaschine 70. In diesem Trockner werden die Wäschestücke 'getrocknet', d.h. sie werden vollständig von dem Reinigungsmittel befreit, das dann ebenflls in den oben genannten Vorrichtungen aufgefangen wird.

Wenn der der Reinigungsmaschine 70 nachgeschaltete Trockner ähnlich wie der Wäschetrockner 50 ausgebildet ist, können die Wäschestücke daraus ebenfalls vollautomatisch entladen werden und weiteren Stationen zugeführt werden.

### Bezugszeichenliste

- 20: Waschschleudermaschine
- 21: Arbeitstrommel
- 22: Trommelgehäuse
- 23: Lagerbocken
- 24: Keilriemenscheibe
- 25: Maschinengehäuse
- 26: Entladeöffnung
- 27: Schwenktür
- 28: Lufteinlaßöffnung
- 29: Verschlußklappe
- 31: (hintere) Stirnwand
- 32: (vordere) Stirnwand
- 33: Verriegelungsvorrichtung
- 34: Betätigungsvorrichtung
- 35: Betätigungsvorrichtung
- 36: Verriegelunsvorrichtung
- 37: Saugförderanlage
- 38: Rohrleitung
- 39: Wäschestücke
- 41: Pfeile
- 42: Pfeile
- 43: Pfeile

- 50: Wäschetrockner
- 51: Arbeitstrommel
- 52: Trommelgehäuse
- 53: Lagerbock
- 54: Keilriemenscheibe
- 55: Maschinengehäuse
- 56: Entladeöffnung
- 57: Schwenktür
- 58: Lufteinlaßöffnung
- 59: Verschlußklappe
- 61: Lufteinlaßkanal
- 62: Heizung
- 63: Lufteintrittsöffnung
- 64: Verschlußklappe
- 65: Verriegelungsvorrichtung
- 66: Betätigungsvorrichtung
- 67: Betätigungsvorrichtung
- 68: Saugförderanlage
- 69: Rohrleitung

- 70: Reinigungsmaschine
- 71: Arbeitstrommel
- 72: Trommelgehäuse
- 73: Lagerbock
- 74: Keilriemenscheibe
- 75: Maschinengehäuse
- 76: Beladeöffnung
- 77: Schwenktür
- 78: Entladeöffnung
- 79: Schieber
- 81: Innenrand
- 82: Verbindungsrohr
- 83: Schiebergehäuse
- 84: Schieberkörper
- 85: Rohrstutzen
- 86: Rohrleitung
- 87: Saugförderanlage
- 88: Koppelstange
- 89: Betätigungsvorrichtung
- 91: Lufteinlaßöffnung
- 92: Verschlußklappe
- 93: Betätigungsvorrichtung
- 94: Verriegelungsvorrichtung

## Patentansprüche

1. Verfahren zum Entladen von Wäschestücken (39) aus einer Wäscheschleuder oder Waschschleudermaschine (20), die eine perforierte Arbeitstrommel (21) und ein Trommelgehäuse (22) mit einer stirnseitigen Entladeöffnung (26) aufweist, die mittels einer Tür (27) verschließbar ist, **gekennzeichnet** durch die Verfahrensschritte:
- nach Abschluß des Schleudervorganges wird die Arbeitstrommel (21) auf eine Drehzahl eingestellt,
-- die niedriger als die Schleuderdrehzahl ist und
-- die dennoch so hoch ist, daß die an den Wäschestücken (39.1) wirkende Fliehkraft um ein vorgebbares Maß größer als die Erdanziehungskraft ist,
- die Tür (27) des Trommelgehäuses (22) wird geöffnet,
- an die Entladeöffnung (26) des Trommelgehäuses (22) wird die Rohrleitung (38) einer Saugförderanlage (37) angeschlossen,
- die Saugförderanlage (37) wird in Betrieb genommen,
- am Trommelgehäuse (22) wird das Verschlußorgan (29) einer an der Umfangswand angeordneten Lufteinlaßöffnung (28) intermittierend oder ständig mehr oder minder geöffnet.

2. Verfahren zum Entladen von Wäschestücken (39) aus einem Wäschetrockner (50), der eine perforierte Arbeitstrommel (51) und ein Trommelgehäuse (52) mit einer stirnseitigen Entladeöffnung (56) aufweist, die mittels eines Verschlußorgans (57) verschließbar ist,
**gekennzeichnet** durch die Verfahrensschritte:
- nach Abschluß des Trocknungsvorganges wird die Arbeitstrommel (51) auf eine Drehzahl eingestellt,
-- die höher als die Drehzahl zum Trocknen ist und
-- die mindestens so hoch ist, daß die an den Wäschestücken (39.1) wirkende Fliehkraft um einvorgebbares Maß größer als die Erdanziehungskraft ist,
- das Verschlußorgan (57) der Entladeöffnung (56) des Trommelgehäuses (52) wird geöffnet,
- an die Entladeöffnung (56) des Trommelgehäuses (22) wird die Rohrleitung (69) einer Saugförderanlage (68) angeschlossen,
- die Saugförderanlage (68) wird in Betrieb genommen,
- am Trommelgehäuse (52) wird das Verschlußorgan (57) einer an der Umfangswand angeordneten Lufteinlaßöffnung (58) intermittierend oder ständig mehr oder minder weit geöffnet.

3. Verfahren zum Entladen von Wäschestücken (39) aus einer Auflockerungsmaschine zum Auflockern von Preßkuchen aus Wäschestücken, die eine perforierte Arbeitstrommel (51) und ein Trommelgehäuse (52) mit einer stirnseitigen Entladeöffnung (56) aufweist, die mittels eines Verschlußorgans (57) verschließbar ist,
**gekennzeichnet** durch die Verfahrensschritte:
- nach Abschluß des Lockerungsvorganges wird die Arbeitstrommel (51) auf eine Drehzahl eingestellt,
-- die höher als die Drehzahl zum Auflockern ist und
-- die mindestens so hoch ist, daß die an den Wäschestücken (39.1) wirkende Fliehkraft um ein vorgebbares Maß größer als die Erdanziehungskraft ist,
- das Verschlußorgan (57) der Entladeöffnung (56) des Trommelgehäuses (52) wird geöffnet,
- an die Entladeöffnung (56) des Trommelgehäuses (52) wird der Rohrstutzen (69) einer Saugförderanlage (68) angeschlossen,
- die Saugförderanlage (68) wird in Betrieb genommen,
- am Trommelgehäuse (52) wird das Verschlußorgan (59) einer an der Umfangswand angeordneten Lufteinlaßöffnung (58) intermittierend oder ständig mehr oder minder weit geöffnet.

4. Verfahren zum Entladen von Wäschestücken (39) aus einer Reinigungsmschine (70) die eine perforierte Arbeitstrommel (71) und ein Trommelgehäuse (72) mit einer stirnseitigen Entladeöffnung (78) aufweist, die mittels eines Verschlußorgans (79) verschließbar ist,
**gekennzeichnet** durch die Verfahrensschritte:
- nach Abschluß des Reinigungsvorganges wird die Arbeitstrommel (71) auf eine Drehzahl eingestellt, die so hoch ist, daß die an den Wäschestücken (39.1) wirkende Fliehkraft um ein vorgebbares Maß größer als die Erdanziehungskraft ist,
- an die Entladeöffnung (78) des Trommelgehäuses (72) wird der Rohrstutzen (86) einer Saugförderanlage (87) angeschlossen,
- die Saugförderanlage (87) wird in Betrieb genommen,
- das Verschlußorgan (79) der Entladeöffnung (78) des Trommelgehäuses (72) wird geöffnet,
- am Trommelgehäuse (72) wird das Verschlußorgan (92) einer an der Umfangswand angeordneten Lufteinlaßöffnung (91) intermittierend oder ständig mehr oder minder weit geöffnet.

5. Verfahren nach Anspruch 4,
**gekennzeichnet** durch den Verfahrensschritt:
- nach Abschluß des Reinigungsvorganges wird die Arbeitstrommel (71) auf eine zweite Arbeitsdrehzahl eingestellt, die als Schleuderdrehzahl dem Schleudern der Wäschestücke dient.

6. Verfahren nach einem der Ansprüche 1 bis 3
**gekennzeichnet** durch die Verfahrensschritte:
- nach Abschluß des Hauptarbeitsvorganges (Schleudern, Trocknen, Auflockern) wird die Arbeitstrommel auf zwei unterschiedliche Drehzahlen eingestellt, und zwar
-- von einem Zeitpunkt vor dem Öffnen des Verschlußorgans (57) der Entladeöffnung (56) des Trommelgehäuses (52) bis nach dem Anschluß der Rohrleitung (69) der Saugförderanlage (68) auf eine erste Entladedrehzahl und
-- nach dem Anschluß der Rohrleitung (69) der Saugförderanlage (68) bis nach dem Entladen der Wäschestücke auf eine zweite Entladedrehzahl,
- bei der ersen Entladedrehzahl ist das Maß, um das die an den Wäschestücken wirkende Fliehkraft größer als die Erdanziehungskraft ist, größer als bei der zweiten Entladedrehzahl,
- bevorzugt wird gegen Ende des Entladevorganges die Arbeitstrommel (51) auf eine dritte Entladedrehzahl eingestellt, die an den Wäschestücken eine Fliehkraft bewirkt, die höchstens gleich der Erdanziehungskraft ist.

7. Verfahren nach Anspruch 2 oder 3,
**gekennzeichnet** durch den Verfahrensschritt:
- von den beim Trocknen bzw. Auflockern offenen Zuluftleitungen (61) und/oder Abluftleitungen wird wenigstens ein Teil dieser Leitungen (61) vor dem Einschalten der Saugförderanlage (68) geschlossen.

8. Verfahren nach Anspruch 4 oder 5,
**gekennzeichnet** durch den Verfahrensschritt:
- gegen Ende des Entladevorganges wird die Arbeitstrommel (71) auf eine zweite Entladedrehzahl eingestellt, die an den Wäschestücken (39.1) eine Fliehkraft bewirkt, die höchstens gleich der Erdanziehungskraft ist.

9. Einrichtung zum Durchführen des Verfahrens nach Anspruch 1, mit den Merkmalen:
- es ist eine Wäscheschleuder oder Waschschleudermaschine (20) vorhanden, die eine perforierte Arbeitstrommel (21) und ein Trommelgehäuse (22) mit einer stirnseitigen Entladeöffnung (26) aufweist, die mittels eines Verschlußorgans (27) verschließbar ist,
**gekennzeichnet** durch die Merkmale:
- das Trommelgehäuse (22) weist an seiner Umfangswand eine Lufteinlaßöffnung (28) auf,
- es ist ein Verschlußorgan (29) vorhanden, mittels dessen die Lufteinlaßöffnung (28) des Trommelgehäuses (22) luft- und wasserdicht verschließbar und freigebbar ist,
- es ist eine Rohrleitung (38) vorhanden,
-- die einerseits an eine Saugförderanlage (37) anschließbar ist und
-- die andererseits an die Entladeöffnung (26) des Trommelgehäuses (22) anschließbar ist,
- es ist eine Steuerung für den Antrieb (24) der Arbeitstrommel (21) vorhanden, mittels der die Arbeitstrommel (21) auf mindestens zwei Drehzahlen einstellbar ist,
-- von denen die erste Drehzahl als Arbeitsdrehzahl zum Schleudern der Wäschestücke dient und
-- von denen die zweite Drehzahl als Entladedrehzahl an den Wäschestücken (39.1) eine Fliehkraft bewirkt, die um ein vorgebbares Maß größer als die Erdbeschleunigungskraft ist.

10. Einrichtung zum Durchführen des Verfahrens nach Anspruch 2, mit den Merkmalen:
- es ist ein Wäschetrockner (50) vorhanden, der eine perforierte Arbeitstrommel (51) und ein Trommelgehäuse (52) mit einer stirnseitigen Entladeöffnung (56) aufweist, die mittels eines Verschlußorgans (57) verschließbar ist,
**gekennzeichnet** durch die Merkmale:
- das Trommelgehäuse (52) weist an seiner Umfangswand eine Lufteinlaßöffnung (58) auf,
- es ist ein Verschlußorgan (59) vorhanden, mittels dessen die Lufteinlaßöffnung (58) des Trommelgehäuses (52) verschließbar und freigebbar ist,
- es ist eine Rohrleitung (69) vorhanden,
-- die einerseits an eine Saugförderanlage (68) anschließbar ist und
-- die andererseits an die Entladeöffnung (56) des Trommelgehäuses (52) anschließbar ist,
- es ist eine Steuerung für den Antrieb (54) der Arbeitstrommel (51) vorhanden, mittels der die Arbeitstrommel (51) auf mindestens zwei Drehzahlen einstellbar ist,
-- von denen die erste Drehzahl als Arbeitsdrehzahl zum Trocknen der Wäschestücke dient und
-- von denen die zweite Drehzahl als Entladedrehzahl an den Wäschestücken (39.1) eine Fliehkraft bewirkt, die um ein vorgebbares Maß größer als die Erdanziehungskraft ist.

11. Einrichtung zum Durchführen des Verfahrens nach Anspruch 3, mit den Merkmalen:
- es ist eine Auflockerungsmaschine vorhanden, die eine perforierte Arbeitstrommel (51) und ein Trommelgehäuse (52) mit einer stirnseitigen Entladeöffnung (56) aufweist, die mittels eines Verschlußorgans (57) verschließbar ist,
**gekennzeichnet** durch die Merkmale:
- das Trommelgehäuse (52) weist an seiner Umfangswand eine Lufteinlaßöffnung (58) auf,
- es ist ein Verschlußorgan (59) vorhanden, mittels dessen die Lufteinlaßöffnung (58) des Trommelgehäuses (52) verschließbar und freigebbar ist,
- es ist eine Rohrleitung (68) vorhanden,
-- die einerseits an eine Saugförderanlage (67) anschließbar ist und
-- die andererseits an die Entladeöffnung (56) des Trommelgehäuses (52) anschließbar ist,
- es ist eine Steuerung für den Antrieb (54) der Arbeitstrommel (51) vorhanden, mittels der die Arbeitstrommel (51) auf mindestens zwei Drehzahlen einstellbar ist,
-- von denen die erste Drehzahl als Arbeitsdrehzahl zum Auflockern der Wäschestücke dient und
-- von denen die zweite Drehzahl als Entladedrehzahl an den Wäschestücken (39.1) eine Fliehkraft bewirkt, die um ein vorgebbares Maß größer als die Erdbeschleunigungskraft ist.

12. Einrichtung zum Durchführen des Verfahrens nach Anspruch 4, mit den Merkmalen:
- es ist eine Reinigungsmaschine (70) vorhanden, die eine perforierte Arbeitstrommel (71) und ein Trommelgehäuse (72) mit einer stirnseitigen Entladeöffnung (78) aufweist, die mittels eines Verschlußorgans (79) verschließbar ist,
**gekennzeichnet** durch die Merkmale:
- das Trommelgehäuse (72) weist an seiner Umfangswand eine Lufteinlaßöffnung (91) auf,
- es ist ein Verschlußorgan (92) vorhanden, mittels dessen die Lufteinlaßöffnung (91) des Trommelgehäuses (72) gas- und flüssigkeitsdicht verschließbar und freigebbar ist,
- es ist eine Rohrleitung (86) vorhanden,
-- die einerseits an eine Saugförderanlage (87) anschließbar ist und
-- die andererseits an die Entladeöffnung (78) des Trommelgehäuses (72) anschließbar ist,
- es ist eine Steuerung für den Antrieb (74) der Arbeitstrommel (71) vorhanden, mittels der die Arbeitstrommel (71) auf mindestens zwei Drehzahlen einstellbar ist,
-- von denen die erste Drehzahl als Arbeitsdrehzahl zum Reinigen der Wäschestücke dient und
-- von denen die zweite Drehzahl als Entladedrehzahl an den Wäschestücken (39.1) eine Fliehkraft bewirkt, die um ein vorgebbares Maß größer als die Erdbeschleunigungskraft ist.

13. Einrichtung nach einem der Ansprüche 9 bis 12,
**gekennzeichnet** durch die Merkmale:
- die Lufteinlaßöffnung (26) ist in der oberen Hälfte des Trommelgehäuses (22) angeordnet-,
- bevorzugt ist die Lufteinlaßöffnung (26) in Richtung der Drehbewegung der Arbeitstrommel (21) zumindest teilweise, vorzugsweise vollständig, vor der Scheitellinie des Trommelgehäuses (22) angeordnet.

14. Einrichtung nach einem der Ansprüche 9 bis 13,
**gekennzeichnet** durch die Merkmale:
- die Lufteinlaßöffnung (28) erstreckt sich in axialer Richtung über einen Längenabschnitt des Trommelgehäuses (22)
-- der zumindest annähernd bei der von der Entladeöffnung (26) abgekehrten Stirnwand (31) der Arbeitstrommel (21) beginnt und
-- der bevorzugt um ein vorgegebenes Maß vor der der Entladeöffnung (26) benachbarten Stirnwand (32) der Arbeitstrommel (21) endet.

15. Einrichtung nach einem der Ansprüche 9 bis 14,
**gekennzeichnet** durch die Merkmale:
- das Verschlußorgan (29) für die Lufteinlaßöffnung (28) am Trommelgehäuse (22) ist mit einer Betätigungsvorrichtung (35) gekoppelt, mittels der das Verschlußorgan (29) zwischen einer Schließstellung und einer Offenstellung verstellbar ist,
- bevorzugt ist die Betätigungsvorrichtung (35) so ausgebildet, daß das Verschlußorgan (29) auf unterschiedliche Durchlaßweiten einstellbar ist.

16. Einrichtung nach einem der Ansprüche 9 bis 11,
**gekennzeichnet** durch das Merkmal:
- das Verschlußorgan für die stirnseitige Entladeöffnung (26) des Trommelgehäuses (22) ist als Schwenktür (27) ausgebildet.

17. Einrichtung nach Anspruch 10 oder 12,
**gekennzeichnet** durch das Merkmal:
- das Verschlußorgan für die stirnseitige Entladeöffnung (78) des Trommelgehäuses (72) ist als Schieber (79) ausgebildet.

18. Einrichtung nach Anspruch 12,
**gekennzeichnet** durch die Merkmale:
- das Trommelgehäuse (72) weist eine Beladeöffnung (76) auf, die mittels eines Verschlußorgans (77) verschließbar ist,
- das Verschlußorgan der Beldeöffnung (76) ist als Schwenktür (77) ausgebildet,
- die Schwenktür (77) weist die Entladeöffnung (78) auf,
- das Verschlußorgan der Entladeöffnung (78) ist als Schieber (79) ausgebildet, dessen Schiebergehäuse (83)
-- entweder an der Schwenktür unmittelbar angeordnet ist
-- oder mittelbar an einem an die Entladeöffnung (78) an der Schwenktür (77) anschließenden Verbindungsrohr (85) angeordnet ist.

19. Einrichtung nach Anspruch 12, 17 oder 18,
**gekennzeichnet** durch die Merkmale:
- beim Vorhandensein einer Verbindungsrohres (85) zwischen dem innen gelegenen Rand (81) der Entladeöffnung (79) und ihrem Verschlußorgan (79) steigt zumindest der unten gelegene Wandbereich des Verbindungsrohres, bevorzugt das gesamte Verbindungsrohr (85), vom Innenrand (81) der Entladeöffnung (79) aus bis zum Verschlußorgan (79) hin um einen vorgegebenen Steigungswinkel an.

20. Einrichtung nach Anspruch 16,
**gekennzeichnet** durch die Merkmale:
- die Tür (27) der Entladeöffnung (26) ist mit einer Verriegelungsvorrichtung (33) gekoppelt, mittels der die Tür (27) verriegelbar und entriegelbar ist,
- die Tür (27) der Entladeöffnung (26) ist mit einer Betätigungsvorrichtung (34) gekoppelt, mittels der die Tür (27) zwischen einer Schließstellung und einer Offenstellung verstellbar ist.

21. Einrichtung nach Anspruch 17 oder 18,
**gekennzeichnet** durch das Merkmal:
- der Schieber (79) ist mit einer Betätigungsvorrichtung (89) gekoppelt, mittels der der Schieber (79) zwischen einer Schließstellung und einer Offenstellung verstellbar ist.

22. Einrichtung nach einem der Ansprüche 9 bis 21,
**gekennzeichnet** durch die Merkmale:
- für die Rohrleitung (38) ist zumindest an dem der Entladeöffnung (26) zugekehrten Endabschnitt eine Führungsvorrichtung vorhanden, mittels der das Ende der Rohrleitung (38) bis zur Entladeöffnung (26) hinführbar und bis zur einer außerhalb der Bewegungsbahn der Tür (27) der Entladeöffnung (26) liegenden Ruhestellung wegführbar ist,
- es ist eine Betätigungsvorrichtung vorhanden,
-- mittels der das Ende der Rohrleitung (38) zur Entladeöffnung (26) hin bewegbar und vorzugsweise an ihr andrückbar ist und
-- mittels der die Rohrleitung (38) in ihre Ruhestellung bewegbar ist.

23. Einrichtung nach einem der Ansprüche 9 bis 11,
**gekennzeichnet** durch das Merkmal:
- die Steuerung für den Antrieb (24) der Arbeitstrommel (21) ist so ausgebildet, daß die Drehzahl der Arbeitstrommel (21) auf die Arbeitsdrehzahl und auf zwei unterschiedliche Entladedrehzahlen einstellbar ist, wobei bei der ersten Entladedrehzahl das Maß, um das die an den Wäschestücken (39.1) bewirkte Fliehkraft größer als die Erdanziehungskraft ist, größer als bei der zweiten Entladedrehzahl ist.

24. Einrichtung nach einem der Ansprüche 9 bis 12 oder Anspruch 23,
**gekennzeichnet** durch das Merkmal:
- die Steuerung ist so ausgebildet, daß zum Ende des Entladevorganges die Arbeitstrommel (21) auf eine weitere Entladedrehzahl einstellbar ist, die an den Wäschestücken eine Fliehkraft bewirkt, die höchstens gleich der Erdanziehungskraft ist.

25. Einrichtung nach Anspruch 10 oder 11,
**gekennzeichnet** durch das Merkmal:
- in der dem Hauptbearbeitungsvorgang dienenden Zuluftleitung (61) und/oder Abluftleitung ist wenigstens ein Absperrorgan (64) vorhanden,
- bevorzugt ist das Absperrorgan (64) mit einer Betätigungsvorrichtung gekoppelt.

26. Einrichtung nach einem der Ansprüche 15 bis 25,
**gekennzeichnet** durch das Merkmal:
- die Steuerung ist so ausgebildet, daß, soweit vorhanden, die Betätigungsvorrichtung (35) des Verschlußorgans (29) der Lufteinlaßöffnung (28) und/oder die Verriegelungsvorrichtung (33) und die Betätigungsvorrichtung (34) für die Tür (27) oder den Schieber der Entladeöffnung (26) und/oder die Betätigungsvorrichtung für die Rohrleitung (38) und/oder die Betätigungsvorrichtung für das Absperrorgan (64) in der Zuluftleitung (61) und/oder der Abluftleitung ein- und ausschaltbar sind.

## Claims

1. A method of unloading items of washing (39) from a spin drier or spinner-washer (20) comprising a perforated operating drum (21) and a drum housing (22) having an end unloading opening (26) closable by means of a door (27),
characterised by the following method steps:
- on completion of the spinning process, the operating drum (21) is set to a speed
-- which is lower than the spin speed and
-- which is nevertheless high enough for the centrifugal force acting on the items of washing (39.1) to be greater than the gravitational force by a predeterminable amount,
- the door (27) of the drum housing (22) is opened,
- the pipe (38) of a suction conveyor (37) is connected to the unloading opening (26) of the drum housing (22),
- the suction conveyor (37) is set into operation,
- the closing member (29) of an air inlet opening (28) arranged on the circumferential wall of the drum housing (22) is opened intermittently or continuously to a greater or lesser extent.

2. A method of unloading items of washing (39) from a drier (50) comprising a perforated operating drum (51) and a drum housing (52) having an end unloading opening (56) closable by means of a closing member (57),
characterised by the following method steps:
- on completion of the drying process, the operating drum (51) is set to a speed
-- which is higher than the drying speed and
-- which is at least high enough for the centrifugal force acting on the items of washing (39.1) to be greater than the gravitational force by a predeterminable amount,
- the closing member (57) of the unloading opening (56) of the drum housing (52) is opened,
- the pipe (69) of a suction conveyor (68) is connected to the unloading opening (56) of the drum housing (22 [sic - 52]),
- the suction conveyor (68) is set into operation,
- the closing member (57) of an air inlet opening (58) arranged on the circumferential wall of the drum housing (52) is opened intermittently or continuously to a greater or lesser extent.

3. A method of unloading items of washing (39) from a loosening machine for loosening compacted items of washing, comprising a perforated operating drum (51) and a drum housing (52) having an end unloading opening (56) closable by means of a closing member (57),
characterised by the following method steps:
- on completion of the loosening process, the operating drum (51) is set to a speed
-- which is higher than the loosening speed and
-- which is at least high enough for the centrifugal force acting on the items of washing (39.1) to be greater than the gravitational force by a predeterminable amount,
- the closing member (57) of the unloading opening (56) of the drum housing (52) is opened,
- the pipe (69) of a suction conveyor (68) is connected to the unloading opening (56) of the drum housing (52),
- the suction conveyor (68) is set into operation,
- the closing member (59) of an air inlet opening (58) arranged on the circumferential wall of the drum housing (52) is opened intermittently or continuously to a greater or lesser extent.

4. A method of unloading items of washing (39) from a cleaning machine (70) comprising a perforated operating drum (71) and a drum housing (72) having an end unloading opening (78) closable by means of a closing member (79),
characterised by the following method steps:
- on completion of the cleaning process, the operating drum (71) is set to a speed which is high enough for the centrifugal force acting on the items of washing (39.1) to be greater than the gravitational force by a predeterminable amount,
- the pipe (86) of a suction conveyor (87) is connected to the unloading opening (78) of the drum housing (72),
- the suction conveyor (87) is set into operation,
- the closing member (79) of the unloading opening (78) of the drum housing (72) is opened,
- the closing member (92) of an air inlet opening (91) arranged on the circumferential wall of the drum housing (72) is opened intermittently or continuously to a greater or lesser extent.

5. A method according to claim 4, characterised by the following method step:
- on completion of the cleaning process, the operating drum (71) is set to a second operating speed which, as a spin speed, serves to spin the items of washing.

6. A method according to any one of claims 1 to 3, characterised by the following method steps:
- on completion of the principal working process (spinning, drying, loosening), the operating drum is set to two different speeds, namely
-- a first unloading speed from a time before the closing member (57) of the unloading opening (56) of the drum housing (52) is opened until after the connection of the pipe (69) of the suction conveyor (68), and
-- a second unloading speed from after the connection of the pipe (69) of the suction conveyor (68) until after the items of washing have been unloaded,
- in the case of the first unloading speed, the amount by which the centrifugal force acting on the items of washing is greater than the gravitational force is higher than in the case of the second unloading speed,
- preferably, towards the end of the unloading process, the operating drum (51) is set to a third unloading speed which exerts on the items of washing a centrifugal force which is at most equal to the gravitational force.

7. A method according to claim 2 or 3, characterised by the following method step:
- at least some of the air inlet lines (61) and/or air outlet lines, which are open during drying or loosening, are closed before the suction conveyor (68) is switched on.

8. A method according to claim 4 or 5, characterised by the following method step:
- towards the end of the unloading process, the operating drum (71) is set to a second unloading speed which exerts on the items of washing (39.1) a centrifugal force which is at most equal to the gravitational force.

9. Apparatus for carrying out the method according to claim 1, having the following features:
- a spin drier or spinner-washer (20) is provided which comprises a perforated operating drum (21) and a drum housing (22) having an end unloading opening (26) closable by means of a closing member (27),
characterised by the following features:
- the drum housing (22) has an air inlet opening (28) on its circumferential wall,
- a closing member (29) is provided, by means of which the air inlet opening (28) of the drum housing (22) is openable and closable in an air-tight and water-tight manner,
- a pipe (38) is provided
-- which is connectable at one end to a suction conveyor (37) and
-- which is connectable at the other end to the unloading opening (26) of the drum housing (22),
- a control mechanism for the drive (24) of the operating drum (21) is provided, by means of which the operating drum (21) can be set to at least two speeds,
-- of which the first speed, as an operating speed, serves to spin the items of washing, and
-- of which the second speed, as an unloading speed, exerts on the items of washing (39.1) a centrifugal force which is greater than the gravitational acceleration force by a predeterminable amount.

10. Apparatus for carrying out the method according to claim 2, having the following features:
- a drier (50) is provided which comprises a perforated operating drum (51) and a drum housing (52) having an end unloading opening (56) closable by means of a closing member (57),
characterised by the following features:
- the drum housing (52) has an air inlet opening (58) on its circumferential wall,
- a closing member (59) is provided, by means of which the air inlet opening (58) of the drum housing (52) is openable and closable,
- a pipe (69) is provided
-- which is connectable at one end to a suction conveyor (68) and
-- which is connectable at the other end to the unloading opening (56) of the drum housing (52),
- a control mechanism for the drive (54) of the operating drum (51) is provided, by means of which the operating drum (51) can be set to at least two speeds,
-- of which the first speed, as an operating speed, serves to dry the items of washing, and
-- of which the second speed, as an unloading speed, exerts on the items of washing (39.1) a centrifugal force which is greater than the gravitational force by a predeterminable amount.

11. Apparatus for carrying out the method according to claim 3, having the following features:
- a loosening machine is provided which comprises a perforated operating drum (51) and a drum housing (52) having an end unloading opening (56) closable by means of a closing member (57),
characterised by the following features:
- the drum housing (52) has an air inlet opening (58) on its circumferential wall,
- a closing member (59) is provided, by means of which the air inlet opening (58) of the drum housing (52) is openable and closable,
- a pipe (68 [sic - 69]) is provided
-- which is connectable at one end to a suction conveyor (67) and
-- which is connectable at the other end to the unloading opening (56) of the drum housing (52),
- a control mechanism for the drive (54) of the operating drum (51) is provided, by means of which the operating drum (51) can be set to at least two speeds,
-- of which the first speed, as an operating speed, serves to loosen the items of washing, and
-- of which the second speed, as an unloading speed, exerts on the items of washing (39.1) a centrifugal force which is greater than the gravitational acceleration force by a predeterminable amount.

12. Apparatus for carrying out the method according to claim 4, having the following features:
- a cleaning machine (70) is provided which comprises a perforated operating drum (71) and a drum housing (72) having an end unloading opening (78) closable by means of a closing member (79),
characterised by the following features:
- the drum housing (72) has an air inlet opening (91) on its circumferential wall,
- a closing member (92) is provided, by means of which the air inlet opening (91) of the drum housing (72) is openable and closable in a gas-tight and liquid-tight manner,
- a pipe (86) is provided
-- which is connectable at one end to a suction conveyor (87) and
-- which is connectable at the other end to the unloading opening (78) of the drum housing (72),
- a control mechanism for the drive (74) of the operating drum (71) is provided, by means of which the operating drum (71) can be set to at least two speeds,
-- of which the first speed, as an operating speed, serves to clean the items of washing, and
-- of which the second speed, as an unloading speed, exerts on the items of washing (39.1) a centrifugal force which is greater than the gravitational acceleration force by a predeterminable amount.

13. Apparatus according to any one of claims 9 to 12, characterised by the following features:
- the air inlet opening (26 [sic - 28]) is arranged in the upper half of the drum housing (22),
- preferably, the air inlet opening (26 [sic - 28]) is arranged at least partially, preferably entirely upstream of the apex line of the drum housing (22) in the direction of rotation of the operating drum (21).

14. Apparatus according to any one of claims 9 to 13, characterised by the following features:
- the air inlet opening (28) extends axially over a longitudinal portion of the drum housing (22),
-- which starts at least in proximity to the end wall (31) of the operating drum (21) remote from the unloading opening (26) and
-- which preferably ends a predetermined distance upstream of the end wall (32) of the operating drum (21) adjacent to the unloading opening (26).

15. Apparatus according to any one of claims 9 to 14, characterised by the following features:
- the closing member (29) for the air inlet opening (28) on the drum housing (22) is connected to an actuating device (35), by means of which the closing member (29) is adjustable between a closed position and an open position,
- the actuating device (35) is preferably formed so that the closing member (29) is adjustable to different admission widths.

16. Apparatus according to any one of claims 9 to 11, characterised by the following feature:
- the closing member for the end unloading opening (26) of the drum housing (22) is formed as a hinged door (27).

17. Apparatus according to claim 10 or 12, characterised by the following feature:
- the closing member for the end unloading opening (78) of the drum housing (72) is formed as a slider (79).

18. Apparatus according to claim 12, characterised by the following features:
- the drum housing (72) has a loading opening (76) closable by means of a closing member (77),
- the closing member of the loading opening (76) is formed as a hinged door (77),
- the hinged door (77) comprises the unloading opening (78),
- the closing member of the unloading opening (78) is formed as a slider (79), the slider housing (83) of which
-- is either arranged directly on the hinged door
-- or is arranged indirectly on a pipe connection (85) adjoining the unloading opening (78) in the hinged door (77).

19. Apparatus according to claim 12, 17 or 18, characterised by the following features:
- where a pipe connection (85) is provided between the inner edge (81) of the unloading opening (79 [sic - 78]) and its closing member (79), at least the lower wall region of the pipe connection, preferably the entire pipe connection (85), rises from the inner edge (81) of the unloading opening (79 [sic - 78]) towards the closing member (79) at a predetermined angle of inclination.

20. Apparatus according to claim 16, characterised by the following features:
- the door (27) of the unloading opening (26) is connected to a locking device (33), by means of which the door (27) is lockable and unlockable,
- the door (27) of the unloading opening (26) is connected to an actuating device (34), by means of which the door (27) is adjustable between a closed position and an open position.

21. Apparatus according to claim 17 or 18, characterised by the following feature:
- the slider (79) is connected to an actuating device (89), by means of which the slider (79) is adjustable between a closed position and an open position.

22. Apparatus according to any one of claims 9 to 21, characterised by the following features:
- a guide device for the pipe (38) is provided at least on the end portion facing the unloading opening (26), by means of which the end of the pipe (38) is movable towards the unloading opening (26) and is movable away into a rest position located outside the path of movement of the door (27) of the unloading opening (26),
- an actuating device is provided,
-- by means of which the end of the pipe (38) is movable towards the unloading opening (26) and is preferably pressable thereagainst, and
-- by means of which the pipe (38) is movable into its rest position.

23. Apparatus according to any one of claims 9 to 11, characterised by the following feature:
- the control mechanism for the drive (24) of the operating drum (21) is formed so that the speed of the operating drum (21) can be set to the operating speed and to two different unloading speeds, the amount by which the centrifugal force exerted on the items of washing (39.1) is greater than the gravitational force being higher in the case of the first unloading speed than in the case of the second unloading speed.

24. Apparatus according to any one of claims 9 to 12 or claim 23, characterised by the following feature:
- the control mechanism is formed so that, at the end of the unloading process, the operating drum (21) is adjustable to a further unloading speed which exerts on the items of washing a centrifugal force which is at most equal to the gravitational force.

25. Apparatus according to claim 10 or 11, characterised by the following feature:
- at least one blocking member (64) is provided in the air inlet line (61) and/or air outlet line for the principle working process,
- the blocking member (64) is preferably connected to an actuating device.

26. Apparatus according to any one of claims 15 to 25, characterised by the following feature:
- the control mechanism is formed so that, where provided, the actuating device (35) of the closing member (29) of the air inlet opening (28) and/or the locking device (33) and the actuating device (34) for the door (27) or the slider of the unloading opening (26) and/or the actuating device for the pipe (38) and/or the actuating device for the blocking member (64) in the air inlet line (61) and/or the air outlet opening are switchable on and off.

## Revendications

1. Procédé de déchargement de pièces de linge (39) d'une essoreuse à linge ou d'une laveuse-essoreuse (20), comportant un tambour actif (21) perforé et un carter de tambour (22) avec un orifice de déchargement (26) dans la face frontale, cet orifice pouvant être fermé à l'aide d'une porte (27),
caractérisé par les étapes de procédé suivantes :
• à la fin de l'opération d'essorage on règle une vitesse de rotation pour le tambour actif (21) qui
• est inférieure à la vitesse de rotation d'essorage et
• néanmoins suffisamment élevée pour que la force centrifuge appliquée aux pièces de linge (39.1) dépasse d'une certaine valeur la force de gravité,
• on ouvre ensuite la porte (27) du carter de tambour (22),
• on raccorde à l'orifice de déchargement (26) du carter de tambour (22), une conduite tubulaire (38) d'une installation de transfert par aspiration (37),
• on met en oeuvre l'installation de transfert par aspiration (37),
• on ouvre plus ou moins de façon intermittente ou permanente, sur le carter de tambour (22), l'organe d'obturation (29) d'un orifice d'entrée d'air (28) prévu dans la paroi périphérique.

2. Procédé de déchargement des pièces de linge (39) d'un sèche linge (50) comprenant un tambour actif (51) perforé et un carter de tambour (52) avec un orifice de déchargement (56) frontal, cet orifice pouvant être fermé par un organe d'obturation (57),
caractérisé par les étapes de procédé suivantes :
• à la fin de l'opération de séchage on règle une vitesse de rotation du tambour actif (51) qui
- est supérieure à la vitesse de rotation de séchage et
- est au moins suffisamment élevée pour que la force centrifuge appliquée aux pièces linge (39.1) soit supérieure d'une valeur prédéterminée à la force de gravité,
• on ouvre l'organe d'obturation (57) de l'orifice de déchargement (56) du carter de tambour (52),
• on raccorde la conduite tubulaire (69) d'une installation de transfert par aspiration (68) à l'orifice de déchargement (56) du carter de tambour (22),
• on met en oeuvre l'installation de transfert par aspiration (68),
• on ouvre, plus ou moins et de façon intermittente ou continue, l'organe d'obturation (57) du carter de tambour (52) prévu au niveau d'un orifice d'entrée d'air (58) dans la paroi périphérique.

3. Procédé de déchargement des pièces de linge (39) d'une machine d'ameublissement pour ameublir la galette de pressage formée de pièces de linge, comportant un tambour actif (51) perforé et un carter de tambour (52) avec un orifice de déchargement (56) frontal qui peut être fermé à l'aide d'un organe d'obturation (57),
caractérisé par les étapes de procédé suivantes :
• à la fin de l'opération d'ameublissement on règle une vitesse de rotation du tambour actif (51) qui
- est supérieure à la vitesse de rotation d'ameublissement et,
- est au moins suffisamment élevée pour que la force centrifuge agissant sur les pièces de linge (39.1) soit supérieure d'une valeur prédéterminée à la force de gravité,
• on ouvre l'organe d'obturation (57) de l'orifice de décharge (56) du carter de tambour (52),
• on raccorde, à l'orifice de déchargement (56) du carter de tambour (52), une conduite tubulaire (69) d'une installation de transfert par aspiration (68),
• on met en oeuvre l'installation de transfert par aspiration (68),
• on ouvre, plus ou moins et de façon intermittente ou continue, l'organe d'obturation (59) d'un orifice d'entrée d'air (58) prévu à la périphérie du carter de tambour (52).

4. Procédé de déchargement de pièces de linge (39) d'une machine de nettoyage (70) comportant un tambour actif (71) perforé et un carter de tambour (72) avec un orifice de déchargement (78) dans sa face frontale, cet orifice pouvant être fermé à l'aide d'un organe d'obturation (79),
caractérisé par les étapes de procédé suivantes :
• à la fin de l'opération de nettoyage on règle une vitesse de rotation pour le tambour actif (71) qui est suffisamment élevée pour que la force centrifuge agissant sur les pièces de linge (39.1) dépasse, d'une valeur prédéterminée, la force de gravité,
• on raccorde l'ajutage tubulaire (86) d'une installation de transfert par aspiration (87) à l'orifice de déchargement (78) du carter de tambour (72),
• on met en oeuvre l'installation de transfert par aspiration (87),
• on ouvre l'organe d'obturation (79) de l'orifice de déchargement (78) du carter de tambour (72),
• on ouvre plus ou moins et de façon intermittente ou permanente, l'organe d'obturation (92) d'un orifice d'entrée d'air (91) prévu dans la paroi périphérique du carter de tambour (72).

5. Procédé selon la revendication 4,
caractérisé par l'étape de procédé suivante :
à la fin de l'opération de nettoyage on règle une seconde vitesse de rotation du tambour actif (71) qui sert de vitesse de rotation d'essorage pour essorer les pièces de linge.

6. Procédé selon l'une des revendications 1 à 3,
caractérisé par l'étape de procédé suivante :
• à la fin de l'opération principale (essorage, séchage, ameublissement) on règle deux vitesses de rotation différentes pour le tambour actif et cela
- entre un instant avant l'ouverture de l'organe d'obturation (57) de l'orifice de déchargement (56) du carter de tambour (52) jusqu'au branchement de la conduite tubulaire (69) de l'installation de transfert par aspiration (68) pour une première vitesse de rotation de décharge et,
• après avoir raccordé la conduite tubulaire (69) de l'installation de transfert par aspiration (68) jusqu'à la décharge des pièces de linge, on règle sur une seconde vitesse de rotation de décharge,
• pour la première vitesse de rotation de décharge, l'amplitude, suivant laquelle la force centrifuge agissant sur les pièces de linge est supérieure à la force de gravité, est plus grande que pour la seconde vitesse de rotation de décharge,
• de préférence, vers la fin de l'opération de décharge, on règle le tambour actif (51) sur une troisième vitesse de rotation de décharge qui produit une force centrifuge dans les pièces de linge qui est au plus égale à la force de gravité.

7. Procédé selon l'une des revendications 2 ou 3,
caractérisé par l'étape de procédé suivante :
parmi les conduites d'air d'alimentation ouvertes (61) et/ou les conduites de déchargement d'air pour le séchage ou l'ameublissement, au moins une partie de ces conduites (61) est fermée avant la mise en route de l'installation de transfert par aspiration (68).

8. Procédé selon la revendication 4 ou 5,
caractérisé par l'étape de procédé suivante :
vers la fin de l'opération de décharge on règle une seconde vitesse de rotation de décharge du tambour actif (71) qui induit une force centrifuge dans les pièces de linge (39.1), au plus égale à la force de gravité.

9. Installation pour la mise en oeuvre du procédé selon la revendication 1, ayant les caractéristiques suivantes :
il s'agit d'une essoreuse à linge ou d'une laveuse-essoreuse (20) ayant un tambour actif (21) perforé et un carter de tambour (22) avec un orifice de déchargement (26), frontale, pouvant être fermé à l'aide d'un organe d'obturation (27),
caractérisée en ce que
• le carter de tambour (22) présente un orifice d'entrée d'air (28) dans sa paroi périphérique,
• il est prévu un organe d'obturation (29) permettant de fermer de manière étanche à l'air et à l'eau ou de libérer l'orifice d'entrée d'air (28) du carter de tambour (22),
• une conduite tubulaire (38) qui peut être raccordée
- d'une part, à une installation de transfert par aspiration (37) et
- d'autre part, à l'orifice de déchargement (26) du carter de tambour (22),
• une commande pour l'entraînement (24) du tambour actif (21), permettant de régler le tambour actif (21) sur au moins deux vitesses de rotation,
- parmi celles-ci, la première vitesse de rotation est la vitesse de rotation active pour essorer les pièces de linge et,
- la seconde vitesse de rotation est la vitesse de rotation de déchargement à laquelle les pièces de linge (39.1) sont soumises à une force centrifuge dépassant d'une valeur prédéterminée la force de gravité.

10. Installation pour la mise en oeuvre du procédé selon la revendication 2, ayant les caractéristiques suivantes : il s'agit d'un sèche linge (50) comportant un tambour actif perforé (51) et un carter de tambour (52) avec un orifice de déchargement (56) frontale, pouvant être fermé à l'aide d'un organe d'obturation (57),
caractérisée en ce que :
• le carter de tambour (52) comporte dans sa périphérie un orifice d'entrée d'air (58),
• il est prévu un organe d'obturation (59) permettant de fermer ou de libérer l'orifice d'entrée d'air (58) du carter de tambour (52),
• une conduite tubulaire (69) qui peut être reliée
- d'un côté, à une installation de transfert par aspiration (68) et
- de l'autre côté, à l'orifice de déchargement (56) du carter de tambour (52),
• une commande de l'entraînement (54) du tambour actif (51) permettant de régler au moins deux vitesses de rotation pour le tambour actif (51),
• parmi ces vitesses, la première vitesse de rotation est la vitesse de rotation active pour sécher les pièces de linge et
• la seconde de ces vitesses de rotation est la vitesse de rotation de déchargement pour laquelle les pièces de linge (39.1) sont soumises à une force centrifuge qui dépasse, d'une amplitude prédéterminée, la force de gravité.

11. Installation pour la mise en oeuvre du procédé selon la revendication 3 ayant les caractéristiques suivantes : il s'agit d'une machine d'ameublissement comportant un tambour actif perforé (51) et un carter de tambour (52) avec un orifice de déchargement frontal (56) pouvant être fermé à l'aide d'un organe d'obturation (57),
caractérisée en ce que
• le carter de tambour (52) comporte à sa périphérie un orifice d'entrée d'air (58),
• il est prévu un organe d'obturation (59) à l'aide duquel on peut fermer et libérer l'orifice d'entrée d'air (58) du carter de tambour (52),
• une conduite tubulaire (68) qui peut être raccordée
• par une extrémité à une installation de transfert par aspiration (67) et
• par son autre extrémité à l'orifice de déchargement (56) du carter de tambour (52),
• une commande pour l'entraînement (54) du tambour actif (51) à l'aide de laquelle le tambour actif (51) peut se régler sur au moins deux vitesses de rotation,
- parmi celles-ci la première vitesse de rotation est la vitesse de rotation active pour ameublir les pièces de linge et,
- la seconde vitesse de rotation est la vitesse de rotation de décharge pour laquelle les pièces de linge (39.1) sont soumises à une force centrifuge qui dépasse d'une valeur prédéterminée la force de gravité.

12. Installation pour la mise en oeuvre du procédé selon la revendication 4, comportant les caractéristiques suivantes :
il s'agit d'une machine de nettoyage (70) comportant un tambour actif perforé (71) et un carter de tambour (72) avec un orifice de déchargement (78) frontal, pouvant être fermé à l'aide d'un organe d'obturation (79),
caractérisée en ce que
• le carter de tambour (72) comporte un orifice d'entrée d'air (91) dans sa paroi périphérique,
• il est prévu un organe d'obturation (92) permettant de fermer de manière étanche au gaz et au liquide ou de libérer l'orifice d'entrée d'air (91) du carter de tambour (72),
• une conduite tubulaire (88) qui peut se raccorder
- par une extrémité à une installation de transfert par aspiration (87) et
- par l'autre extrémité à l'orifice de déchargement (78) du carter de tambour (72),
• une commande pour l'entraînement (74) du tambour actif (71) à l'aide de laquelle on peut régler le tambour actif (71) sur au moins deux vitesses de rotation,
- parmi lesquelles la première vitesse de rotation est la vitesse de rotation active pour nettoyer les pièces de linge et
- la seconde vitesse de rotation est la vitesse de rotation de déchargement produisant dans les pièces de linge (39.1) une force centrifuge supérieure d'une amplitude prédéterminée à la force de gravité.

13. Installation selon l'une des revendications 9 à 12,
caractérisée en ce que
• l'orifice d'entrée d'air (26) est prévu dans la moitié supérieure du carter de tambour (22),
• de manière préférentielle, l'orifice d'entrée d'air (26) est prévu dans la direction de rotation du tambour actif (21), au moins en partie et de préférence complètement en amont du sommet du carter de tambour (22).

14. Installation selon l'une des revendications 9 à 13,
caractérisée en ce que
• l'orifice d'entrée d'air (28) s'étend dans la direction axiale sur un segment de longueur du carter de tambour (22),
- qui commence au moins approximativement au niveau de la paroi frontale (31) du tambour actif (21), non tournée vers l'orifice de décharge (26) et
- se termine de préférence à une distance prédéterminée avant la paroi frontale (32) du tambour actif (21), au voisinage de l'orifice de déchargement (26).

15. Installation selon l'une des revendications 9 à 14,
caractérisée en ce que
• l'organe d'obturation (29) de l'orifice d'entrée d'air (28) prévu sur le carter de tambour (22) est couplé à un dispositif d'actionnement (35) qui permet de régler l'organe d'obturation (29) entre une position de fermeture et une position d'ouverture,
• de préférence le dispositif d'actionnement (35) est réalisé pour que l'organe d'obturation (29) puisse être réglé sur des largeurs de passage différentes.

16. Installation selon l'une des revendications 9 à 11,
caractérisée en ce que
l'organe d'obturation de l'orifice de déchargement (26) frontal du carter de tambour (22) est une porte pivotante (27).

17. Installation selon les revendications 10 ou 12,
caractérisée en ce que
l'organe d'obturation de l'orifice de déchargement (78) frontal du carter de tambour (72) est en forme de tiroir (79).

18. Installation selon la revendication 12,
caractérisée en ce que
• le carter de tambour (72) comporte un orifice de chargement (76) qui se ferme à l'aide d'un organe d'obturation (77),
• l'organe d'obturation de l'orifice de chargement (76) est en forme de porte pivotante (77),
• la porte pivotante (77) comporte l'orifice de déchargement (78),
• l'organe d'obturation de l'orifice de déchargement (78) est en forme de tiroir (79) dont le carter de tiroir (83),
- se trouve directement sur la porte pivotante ou
- indirectement sur un raccord tubulaire (85) relié à l'orifice de déchargement (78) de la porte pivotante (77) .

19. Installation selon les revendications 12, 17 ou 18,
caractérisée en ce que
dans le cas d'un raccord tubulaire (85) entre la paroi intérieure (81) de l'orifice de déchargement (78) et son organe d'obturation (79), au moins la plage de paroi prévue dans le bas, de préférence l'ensemble, du raccord de liaison (85) se trouve entre le bord intérieur (81) de l'orifice de déchargement (78) jusqu'à l'organe d'obturation (79) avec un angle de pente prédéterminé.

20. Installation selon la revendication 16,
caractérisée en ce que
• la porte (27) de l'orifice de déchargement (26) est couplée à un dispositif de verrouillage (33) qui permet de verrouiller et de déverrouiller la porte (27),
• la porte (27) de l'orifice de déchargement (26) est couplée à un dispositif d'actionnement (34) permettant de régler la porte (27) entre une position de fermeture et une position d'ouverture.

21. Installation selon la revendication 17 ou 18,
caractérisée en ce que
le tiroir (79) est couplé à un dispositif d'actionnement (89) permettant de régler le tiroir (79) entre une position de fermeture et une position d'ouverture.

22. Installation selon l'une des revendications 9 à 21,
caractérisée en ce que
• pour la conduite tubulaire (38), au moins au niveau du segment d'extrémité tourné vers l'orifice de déchargement (26), il est prévu un dispositif de guidage à l'aide duquel l'extrémité de la conduite tubulaire (38) peut arriver jusqu'à l'orifice de déchargement (26) et peut se dégager en position de repos à l'extérieur de la trajectoire de la porte (27) de l'orifice de déchargement (26),
• un dispositif d'actionnement permet de
- déplacer l'extrémité de la conduite tubulaire (38) vers l'orifice de déchargement (26), et de préférence de le presser contre cet orifice, et
- mettre la conduite tubulaire (38) en position de repos.

23. Installation selon l'une des revendications 9 à 11,
caractérisée en ce que
la commande de l'entraînement (24) du tambour actif (21) est réalisée pour que la vitesse de rotation du tambour actif (21) puisse se régler à la vitesse de rotation active et sur deux vitesses de rotation de déchargement, différentes, et pour la première vitesse de rotation de déchargement, la différence, suivant laquelle la force centrifuge appliquée aux pièces de linge (39.1) dépasse la force de gravité, est plus grande que pour la seconde vitesse de rotation de déchargement.

24. Installation selon l'une des revendications 9 à 12 ou 23,
caractérisée en ce que
la commande est réalisée pour qu'à la fin de l'opération de décharge, le tambour actif (21) est réglé sur une autre vitesse de rotation de déchargement qui produit sur les pièces de linge une force centrifuge au plus égale à la force d'attraction terrestre.

25. Installation selon les revendications 10 ou 11,
caractérisée en ce que
• dans la conduite d'alimentation d'air (61), servant à l'opération de traitement principal et/ou la conduite de déchargement d'air, il est prévu au moins un organe d'obturation (64),
• de préférence l'organe d'obturation (64) est couplé à un dispositif d'actionnement.

26. Installation selon l'une des revendications 15 à 25,
caractérisée en ce que
la commande est telle que l'on peut enclencher ou déclencher dans la mesure où ils existent, le dispositif d'actionnement (35) de l'organe d'obturation (29) de l'orifice d'entrée d'air (28), et/ou le dispositif de verrouillage (33) et le dispositif d'actionnement (34) de la porte (27) ou du tiroir de l'orifice de déchargement (26), et/ou le dispositif d'actionnement pour la conduite tubulaire (38), et/ou le dispositif d'actionnement de l'organe d'obturation (64) dans la conduite d'alimentation d'air (61) et/ou dans la conduite de déchargement d'air.
